# EUROPÄISCHE PATENTSCHRIFT

(11) **EP 0 778 447 B1**
(45) Veröffentlichungstag und Bekanntmachung des Hinweises auf die Patenterteilung: **09.07.2003**
(21) Anmeldenummer: 96113366.7
(22) Anmeldetag: 21.08.1996
(51) Int. Cl.: F23M 9/06, F23D 11/40, F23C 9/00

(54) **Einsatz für eine Kesselanlage, Kesselanlage und Verfahren zum Betreiben der Kesselanlage**
Insert for boiler, boiler and method for operating the installation
Pièce d'insertion pour chaudière , chaudière et procédé de fonctionnement de l'installation

(30) Priorität: 15.09.1995 DE 19534319
(43) Veröffentlichungstag der Anmeldung: 11.06.1997
(73) Patentinhaber: CeramTec AG Innovative Ceramic Engineering, 73207 Plochingen (DE); Gesellschaft für Sparsames Heizen mbH, 90441 Nürnberg (DE)
(72) Erfinder: Endl, Bernhard, 92318 Neumarkt (DE); Luber, Hans, 91233 Neunkirchen (DE); Pedack, Engelbert, 90522 Oberaspach (DE); Schuster, Werner, 91207 Lauf (DE); Stuhler, Helmut, Dr., 90491 Nürnberg (DE)
(74) Vertreter: Uppena, Franz, Dr.

(56) Entgegenhaltungen:
- DE-A- 2 442 170
- GB-A- 2 077 902

## Beschreibung

Die Erfindung betrifft die Verwendung eines Einsatzes mit mindestens drei Bereichen zur Verbrennung der Brennstoffe Gas-, Öl- oder/und Feststoff mit einer Feststoffteilchengröße von im wesentlichen weniger als 1 mm in einer gas- und wasserdichten Kesselanlage mit einem Brenner, dem der Einsatz nachgeschaltet ist. Ferner betrifft die Erfindung eine Kesselanlage mit jenem Einsatz sowie ein Verfahren zum Abstimmen eines Brenners auf die Kesselanlage und Verfahren zum Starten und zum Betreiben der Kesselanlage.

Kesselanlagen wie zum Beispiel Reaktoren, Verbrennungsanlagen und Nachverbrennungsanlagen oder wie Brauchwassererhitzer, Heizungsanlagen, auch mit integrierter Brauchwassererwärmung, bestehen vor allem aus einem Kessel, einem Brenner vor einem Brennraum und einem Kamin. Der Kessel hat meistens auch die Funktion, das z. B. für eine Heizung im Gebäude benötigte Warmwasser zu erwärmen und bereitzustellen. Im Brennraum wird Wärme freigesetzt, die teilweise über den Wärmetauscher auf das zu erwärmende Wasser übertragen, teilweise über die Abgase, die Kesselanlage und ihre Umgebung abgeführt wird. Für eine gute Verbrennung wird der Brennstoff intensiv mit Luft oder/und einem anderen, Sauerstoff enthaltenden Fluid gemischt und in einer sensiblen, optimierten Einstellung der Verbrennung zugeführt.

Trotz zahlreicher Innovationen bei der Brenner- und Kesseltechnik ist es bis heute nicht gelungen, eine emissionsarme und zugleich energiesparende Verbrennung mit hoher Effizienz und mit Langlebigkeit der hochbeanspruchten Anlagenkomponenten zu erzielen. Sogar Brenner der jungen Generation der Blaubrenner erreichen eine zufriedenstellende Verbrennung und eine Absenkung des NOₓ-Ausstoßes um etwa 15 % nur aufgrund einer schlechteren Wärmeübertragung an die die Wärme aufnehmenden Anlagenteile mit einer kalten, blauen Flamme. Dies führt im Betrieb der Kesselanlage, gerade durch die Verwendung von Blaubrennern, zu überdurchschnittlich langen Brennerlaufzeiten und kurzen Pausenzeiten und somit zu einem erhöhten Energieverbrauch und häufigen Schaltintervallen. In jeder Startphase wird verstärkt Schadstoff gebildet; dabei und danach muß wieder eine stabile Gasströmung aufgebaut werden. Dies bedingt ein schlechtes Emissionsverhalten und einen erhöhten Brennstoffverbrauch.

Alte Kessel- und insbesondere Heizungsanlagen sind im Verhältnis zum Leistungsbedarf viel zu groß ausgelegt und werden deshalb mit übermäßiger Leistung betrieben. Die Brennraumgeometrie erfordert einen hohen Luftüberschuß von mehr als 5 % O₂, um einigermaßen den Abgasverlust mit der Rußzahl an der äußersten Grenze der 1. Bundesimmissionsschutzverordnung (BimSchV) zu halten, was immer mit sehr hohem Schadstoffausstoß und deshalb recht geringer Wärmeübertragungsleistung verbunden ist. Aber selbst neu errichtete Anlagen unterliegen oft noch in weitem Ausmaß diesen Betriebsbedingungen, um hohe Betriebssicherheit zu gewähren: Die Brennerstörungsquote soll so gering wie möglich gehalten werden; ein gewisses Maß an Luftübersättigung erhöht die Abgasverluste, bedingt aber weniger Störungen als Luftuntersättigung, die umgehend zu starker Rußbildung und damit zu einer Störung des Brenners führt. Der Gesetzgeber in Deutschland hat mit der 1., 4. und 13. BimSchV und der Technischen Anleitung zur Reinhaltung der Luft (TA Luft) eine Reihe an Verordnungen geschaffen, um die Schadstoffbelastung, den Staubausstoß, die Abgasverluste und die Rußzahl weiter zu senken. Die 1. BimSchV führt bei einem hohen Anteil der Kleinfeuerungsanlagen in Deutschland zu Stillegungen und Nachrüstungen. Ein Teil der aufgrund dieser Verordnungen vorzunehmenden Stillegungen könnte vermieden werden, wenn hierfür geeignete Nachrüstungen angeboten werden würden. Die Anlagen, die diese Verordnungen erfüllen, weisen immer noch ein erhebliches Optimierungspotential auf, vor allem bezüglich des Brennstoffverbrauchs und dessen Ausnutzung.

Der sogenannte Raketenbrenner, ein Blaubrenner, wird im Prospekt "Raketenbrenner® RE1, Montage - Betrieb - Wartung" der MAN B&W Diesel AG von September 1994 beschrieben. Es wird das Rezirkulationsprinzip um und in das Brennerrohr und eine hohe Flammengeschwindigkeit infolge hohen Öldruckes und hohen Luftdurchsatzes genutzt. Das Brennerrohr aus Keramik ist zylindrisch oder auch zylindrisch abgestuft mit einer konischen Verjüngung in der Mitte und weist jeweils in der Mitte eine Reihe von Öffnungen zur Rezirkulation des Rauchgases auf. Er erzielt günstige Abgaswerte, kann aber wegen der erforderlichen hohen Flammengeschwindigkeit nur bei hohem Öldruck von meistens mehr als 14 bar eingesetzt werden. Der hiermit verbundene hohe Öldurchsatz ist von Nachteil; der entsprechend hohe Luftverbrauch führt zu einer starken Geräuschentwicklung. Der Raketenbrenner kann in den Anlagen nicht eingesetzt werden, in denen die Mindestabgastemperatur von 160 °C nach DIN 4702 auch bei Verwendung einer Nebenluftanlage nicht erreicht wird, also insbesondere nicht in Altanlagen.

Aus DE-C2-30 17 050 ist ein Heizeinsatz aus Keramik für Heizungsanlagen zur Verbrennung von flüssigem Brennstoff in der Form eines sich verjüngenden Kegelstumpfes bekannt. Durch die Querschnittsverminderung werden die Abgase am Austritt der Flamme gestaut und durch Bohrungen nach außen gedrückt. Umlenkscheiben sollen eine Rezirkulation der Abgase bewirken. Dieser sogenannte Extuster war für die Brennergeneration vor 1980 mit großen Flammrohrdurchmessern, hohen Durchsatzleistungen ohne Ölvorwärmung und einer nicht einstellbaren Pressung eine wesentliche Verbesserung. Dieser Heizeinsatz führt aber weiter zur Rußbildung und ist nur in einer Größe auf dem Markt. Somit ist der Extuster nur für Altanlagen mit großem Brennraum zu verwenden. Die Notwendigkeit des Extusters entfällt bei der Nachrüstung mit einem Brenner einer neueren Generation.

Teile des unvollständig verbrannten Gemisches können auch über sogenannte Rezirkulationshauben in den Verbrennungsprozeß rückgeführt werden. Rezirkulationshauben werden in manchen Kessel-Brenner-Units verwendet. Sie müssen von ihrer Konstruktion exakt auf die Kombination von Kessel und Brenner abgestimmt sein und bewirken nur eine leichte NOₓ-Minderung durch die Abgasrückführung, weil nur kleine Rauchgasmengen zur Kühlung der Flamme verwendet werden können. Hieraus resultiert eine schlechtere Wärmeübertragungsleistung beim Wärmeaustausch und damit wiederum eine höhere Laufleistung bei hohem Energieverbrauch des Brenners.

Aus EP-B2-0 266 377, DE-GM 89 08 797 und der "Einbau-Anleitung Schneidawind'sche Nachbrenner" von Schneidawind-Technologie von Dezember 1994 sind Heizgeräte mit einem metallischen Nachbrenner (Heizeinsatz) bekannt, bei dem der Heizeinsatz fest mit einem Flammrohr verschraubt ist. Der von Schneidawind-Technologie vertriebene Heizeinsatz besteht wahrscheinlich aus St 37 und nicht aus einem speziellen hochwertigeren Stahl. Über die an Öffnungen des Heizeinsatzes angebrachten Lamellen sollen der Strömungsquerschnitt erniedrigt, Luft angesaugt und Turbulenzen erzeugt werden. Die Lamellen führen jedoch zur Bildung von Ruß, weil sie in die Flamme ragen. Es kommt zu einer Bewegung des mit rezirkulierenden Gasen vermengten Gemisches um die Flamme herum, ohne daß die rezirkulierenden Gase ausreichend an den Flammenkern herangeführt werden. Die Öffnungen des Heizeinsatzes lassen diese Gase in Längsrichtung zur Kühlung des metallischen Heizeinsatzes nahe dessen Wand streichen. Der metallische Heizeinsatz beginnt nach der Zündung der Flamme sehr schnell auf seiner gesamten Länge zu glühen und wandelt die an seiner Oberfläche auftreffende Frischluft sofort zu Stickoxiden um. Bei der Nachrüstung einer Heizungsanlage nach dem Stand der Technik wird eine gewisse, nur kurzzeitig infolge Ausglühen des Heizeinsatzes wirkende und noch nicht ausreichend hohe Emissionsminderung und Energieeinsparung erreicht. Der Stickoxidausstoß ist mit der von Schneidawind-Technologie angebotenen Technik jedoch auch im Normalbetrieb recht hoch. Der kostspielige metallische Heizeinsatz weist auch bei niedrigster Einstellung des Brenners eine Lebensdauer von nur sehr kurzer Zeit auf, da er hohen Temperaturen nicht standhalten kann, schnell ausglüht, verzundert und sich verformt. Mit derartigen Veränderungen des metallischen Heizeinsatzes nimmt die Leistung kontinuierlich zu einem rußerzeugenden Isolierhohlkörper ab.

Die Startphase einer nach dem Stand der Technik betriebenen Kesselanlage kann in drei Abschnitte unterteilt werden:
I. Vorbelüftungszeit
II. Zündung
III. Abbrandbeginn.

I. Die Vorbelüftung dient im wesentlichen zur Ausbildung einer stabilen Luftströmung im Kessel vom Brenner in Richtung Kamin.
II. Die Zündung setzt etwa nach zwei Dritteln der Vorbelüftungszeit ein, um z. B. einen gleichmäßigen Lichtbogen zu erzeugen und damit einen guten und sicheren Abbrand zu gewährleisten. Sobald sich am Ende der Vorbelüftungszeit das Magnetventil öffnet, strömt der Brennstoff mit Druck durch eine oder mehrere Düsen in den Brennraum ein, wird mit der Luft zu einem Brennstoff-Luft-Gemisch verwirbelt und an der Zündelektrode durch den permanenten Lichtbogen entzündet. Das Gemisch beginnt mit einer Verpuffung zu brennen. Die Flamme brennt z. B. aus einem Brennerrohr heraus oder hinter einem Flammrohr.
III. Das abbrennende Brennstoff-Luft-Gemisch erzeugt eine hohe Wärmeentwicklung. Der Druck des Brennstoffes an der Düse bestimmt die Rauchgasgeschwindigkeit wesentlich. Bei erhöhtem Druck wird das Rauchgas schnell und deswegen mit erhöhter Temperatur in den Kamin abgeführt. Zur Minderung dieses Effektes werden ggbfs. auch Konvektionsbeschleuniger in die Züge des Kessels eingebaut. Je höher die Rauchgasgeschwindigkeit bei Anlagen nach dem Stand der Technik ist, desto weniger Wärme kann in der Regel übertragen werden. Es ist deshalb ein vorrangiges Ziel bei diesen Anlagen, den Rauchgasmassenstrom und seine Geschwindigkeit zu verringern, um eine verbesserte Wärmeübertragung und einen höheren Füllungsgrad des Brennraumes mit den umlaufenden unvollständig verbrannten Gasmassen zu bewirken und damit kalte Zonen mit Kondenswasser innerhalb des Brennraumes zu vermeiden.

Aufgrund des Druckes, der bei der Verbrennung des Brennstoffes in einer Kesselanlage nach dem Stand der Technik notwendig ist, und des Staus der Luftmassen im Brennraum kommt es bei der Zündung des Gemisches zu einem lauten Knall. Bei der Explosion oder Verpuffung wird eine sehr große Schadstoffemission aufgrund der sehr unvollständigen Verbrennung und der extremen Abgasgeschwindigkeit verursacht. Bei Ölheizungsanlagen beträgt der Öldruck fast immer mindestens 12 bar. Auch bei Gasheizungsanlagen wird ein erhöhter Gasdruck vorgegeben. Der Druck ist erforderlich, um die stehenden Luftmassen beim Start zu durchdringen. Die Flamme brennt mit hoher Geschwindigkeit in den Brennraum des Kessels ab. Während des Abbrandes wird eine hohe Sättigung des Gemisches benötigt, um den Abbrand stabil zu beherrschen. Es kommt auch beim Betrieb des Brenners aufgrund des hohen Druckes zu einer erheblichen Geräuschentwicklung.

In der Startphase ist bei allen Heizungsanlagen nach dem Stand der Technik die Schadstoffbelastung über etwa 30 bis 60 Sekunden meist um das 100- bis 300-fache höher als im auf die Startphase folgenden Normalbetrieb. Die Startphase dauert meist etwa 1 bis 2 Minuten. Stabile Verhältnisse für den Gasmassenstrom werden in 1 bis 1 1/2 Minuten ab Zündung erreicht.

Emissions- und Verbrauchswerte typischer Heizungsanlagen des Standes der Technik werden in Tabelle 1 aufgeführt.

GB-A 2 077 902 lehrt einen Einsatz in einer Kesselanlage, bei dem ein zylindrischer Rohrabschnitt mit je einer Scheibe mit einer Einlaß- bzw. Auslaßöffnung verbunden ist und bei dem dieser Einsatz hinter einem Brenner angeordnet ist.

US-A-3,169,369 beschreibt eine Gasturbine mit einem gestuft ausgeführten inneren Hülle.

CH-A5-685 644 schützt ein Flammrohr für einen Brenner, bei dem das Rohr einen zylindrischen und einen konischen Abschnitt aufweist.

Der Erfindung liegt die Aufgabe zugrunde, einen Einsatz zur Verwendung in neuen bzw. Kesselanlagen und insbesondere Heizungsanlagen vorzuschlagen, bei dem die Kesselanlage so ausgerüstet bzw. nachgerüstet und anschließend eingestellt werden kann, daß mit deutlich verringertem Brennstoffverbrauch höhere Leistungsausbeuten bei gleichzeitiger Senkung der Emissionen erzielt werden und sich die Anlage im Start- und Betriebsverhalten besser verhält als eine neue, moderne Kesselanlage nach dem Stand der Technik. Der besagte Einsatz soll an möglichst viele Arten und Größen von Kesseln und Brennern angepaßt werden können und eine langjährige, sichere, servicearme und anwenderfreundliche Betriebsweise ermöglichen. Außerdem liegt der Erfindung die Aufgabe zugrunde, eine gas- und wasserdichte, mit einem Brenner und einem Einsatz ausgestattete Kesselanlage, ein Verfahren zum Abstimmen des Brenners auf die Kesselanlage sowie Verfahren zum Starten und zum Betreiben dieser Kesselanlage anzugeben, die die genannten Vorteile aufweisen. Die Kesselanlage sollte bedarfsangepaßt sein und ausgelegt für eine Nutzung über mindestens 20 Jahre sowie auf Betriebssicherheit und Wartungsarmut.

Die Aufgabe wird gelöst mit der Verwendung eines Einsatzes mit mindestens drei Bereichen zur. Verbrennung der Brennstoffe Gas, Öl oder/und Feststoff mit einer Innere frei von Lamellen ist, die die Ausbildung einer vergleichsweise schmalen langen Flamme beeinträchtigen. In einer weiteren Ausführung wird die Aufgabe erfindungsgemäß gelöst, in der das Rohr des Brenners und der nachgeschaltete Einsatz zusammen einteilig oder mehrteilig ausgeführt sind, wobei zwischen dem Rohrabschnitt und dem Einsatzabschnitt mindestens eine Saugöffnung eingebracht ist und der Einsatzabschnitt im Inneren frei von Lamellen ist, die die Ausbildung einer vergleichsweise schmalen langen Flamme beeinträchtigen, und mindestens drei Bereiche aufweist, wobei sich einem rohrförmigen Beschleunigungsbereich ein sich aufweitender Verzögerungsbereich mit Injektionsöffnungen und ein rohrförmiger Verdampfungsbereich mit größerer Querschnittsfläche als beim Beschleunigungsbereich anschließen.

Die Aufgabe wird außerdem mit einer gas- und wasserdichten Kesselanlage mit einem Brenner und einem Einsatz zur Verbrennung der Brennstoffe Gas, Öl oder/und Feststoff mit einer Feststoffteilchengröße von im wesentlichen weniger als 1 mm gelöst, bei der besagter Einsatz verwendet wird.

Die Aufgabe wird schließlich mit einem Verfahren zum Betreiben einer gas- und wasserdichten Kesselanlage gelöst, die mit einem Gemisch aus einem Sauerstoff enthaltenden Fluid und dem Brennstoff Gas, Öl oder/und Feststoff mit einer Feststoffteilchengröße von im wesentlichen weniger als 1 mm über einen Brenner und einen nachgeschalteten Einsatz betrieben wird, wobei das Gemisch durch ein Rohr des Brenners und einen nachgeschalteten Einsatz oder durch entsprechende Abschnitte eines zusammen mit einem entsprechenden Rohr einteilig oder mehrteilig ausgeführten Einsatzes geleitet und hierbei unvollständig verbrannt wird, an Wänden des Brennraums umgelenkt, teilweise durch Saugöffnung(en)/Einlaßöffnung und Injektionsöffnungen im Einsatz in die Flamme injiziert und intensiv verbrannt wird, so daß eine vergleichsweise schmale lange Flamme erzeugt wird.

Im folgenden wird die Erfindung anhand einer Ausführungsform für einen einteiligen Einsatz und bezüglich der Strömungsverhältnisse in der Anlage beispielhaft erläutert:
Figur 1 stellt einen Längsschnitt durch einen einteiligen Einsatz 1 dar. Der Einlaß 2 mit der kreisförmigen Einlaßöffnung 3 ist zugleich der Beginn des zylinderförmig ausgeführten Beschleunigungsbereiches 4, der in einen sich aufweitenden, konischen Verzögerungsbereich 5 übergeht, der Injektionsöffnungen 6 als senkrecht auf die Mittelachse gerichtete Bohrungen in einer Reihe 7 angeordnet auf der Mantelfläche 8 aufweist. Daran schließt sich der zylinderförmig ausgeführte Verdampfungsbereich 9 mit einem gegenüber dem Beschleunigungsbereich 4 größeren Querschnitt mit dem Auslaß 10 und der kreisförmigen Auslaßöffnung 11 an. 12 bezeichnet eine Bohrung zur Aufnahme eines zylinderförmigen Zapfens Z eines Lagerstiftes, der zu einem Auflager gehört.
Figur 2 gibt einen Heizungskessel mit der Flamme und den Gasströmungsverläufen in und um einen einteiligen Einsatz im Längsschnitt wieder. Das Flammrohr 21 des Brenners 22 ragt durch die Kesseltür 23. Der Brennraum 24 des Kessels 25 wird vor allem vom Wärmetauscher 26 mit seinen Außenwänden 27 und von der Rückwand des Kessels 28 begrenzt. Der Wärmetauscher 26 birgt die vom aufzuheizenden Wasser durchflossenen Wärmetauscherrohre 29. Seitlich schließen sich der Wassereintritt 30 und der Wasseraustritt 31 an. Der Einsatz 1 ist etwa mittig im Brennraum 24 angeordnet, insbesondere so, daß die Mittellinie des Flammrohrs 22 mit der Mittellinie des Einsatzes 1 zusammenfällt. Der Einsatz 1 ist bevorzugt auf einem Auflager 32 gelagert, welches hier aus drei Lagerstiften besteht, von denen einer vorne mittig und zwei hinten seitlich angeordnet sind. Zur Überbrückung größerer Höhenunterschiede kann eine Unterlage 33 verwendet werden. Bei einem Flammrohr 21 entsteht die Flamme 34 kurz hinter dem Flammrohr und brennt in Strömungsrichtung. Alternativ zum Flammrohr 21 kann ein Brennerrohr gewählt werden, bei dem die Flamme 34 dann bereits etwa in der Mitte des Brennerrohres beginnen würde. Vorzugsweise wird zwischen Flammrohr 21 bzw. Brennerrohr und Einsatz 1 ein Abstand 35 als Saugbereich 36 eingestellt werden. Die Pfeile 37 im Brennraum 24 kennzeichnen den Gasströmungsverlauf. Ein Teil der Gase wird über den Saugbereich 36 durch die Einlaßöffnung 3 und durch die Injektionsöffnungen 6 in den Einsatz 1 rezirkuliert, ein anderer Teil über den Zug 38 und das Rauchrohr 39 in den Kamin 40 geleitet.

Der Begriff gas- und wasserdichte Kesselanlage im Sinne dieser Erfindung soll bedeuten, daß die Kesselanlage nahezu bis gänzlich gas- und wasserdicht ist.

Ein einteilig ausgeführter Einsatz enthält einen rohrförmigen Beschleunigungsbereich, einen sich aufweitenden Verzögerungsbereich und einen rohrförmigen Verdampfungsbereich, dessen Querschnitt größer ist als der des Beschleunigungsbereichs. Bei einem mehrteiligen Einsatz können diese Bereiche in mehreren gesonderten und ggbfs. miteinander verbundenen Teilen vorliegen. Die Teile bestehen vorzugsweise alle aus dem gleichen Werkstoff. Die Teilung kann insbesondere in Längsrichtung oder/und quer hierzu erfolgen, vorzugsweise in Längsrichtung mit 2, 3 oder 4 Teilen. Die Teile können hierbei ineinandergesteckt, geklemmt oder/und zusammengekittet werden; vorzugsweise sind sie weitgehend dichtend miteinander verbunden, so daß sie die Strömungsverhältnisse im Vergleich zum einteiligen Einsatz nicht beeinträchtigen. Zum Zusammenstecken sind die Teile vorzugsweise mit einem Bund, Flansch oder Rücksprung versehen. Die Klemmung kann über eine U-förmige Klammer erfolgen. Die Kittung kann mit einem keramischen Klebemittel wie z. B. Kesselkitt ausgeführt werden.

Andererseits ist es möglich, daß das Rohr des Brenners, also in der Regel das Brennerrohr bzw. Flammrohr, und der nachgeschaltete Einsatz zusammen in einer Konstruktion einteilig oder mehrteilig ausgeführt sind; die entsprechenden Abschnitte dieses langen Einsatzes werden entsprechend als Rohrabschnitt und Einsatzabschnitt bezeichnet. Hierbei ist zwischen dem Rohrabschnitt und dem Einsatzabschnitt mindestens eine Öffnung als Saugöffnung eingebracht, wobei die Saugöffnung(en) vorzugsweise in der Mitte oder bis zum Ende des Rohrabschnitts angeordnet ist (sind) und eine Fläche von insgesamt mindestens 1000 mm², vorzugsweise von mindestens 5000 mm², besitzt. Für die Saugöffnungen gilt das weitere, für die Injektionsöffnungen bezüglich der Geometrie und Anordnung angeführte entsprechend. Der Einsatzabschnitt weist mindestens drei Bereiche auf; hierbei schließt sich einem rohrförmigen Beschleunigungsbereich mit kleinerer Querschnittsfläche ein sich aufweitender Verzögerungsbereich mit Injektionsöffnungen und ein rohrförmiger Verdampfungsbereich mit größerer Querschnittsfläche an. Für die Teile dieses langen Einsatzes gilt das entsprechend für den kurzen Einsatz zuvor ausgeführte.

Die Öffnungen auf der Mantelfläche (Injektionsöffnungen) des sich aufweitenden Verzögerungsbereiches können insbesondere in Form von kreisrunden Bohrungen, verrundeten Ausnehmungen, Polygonen oder Schlitzen ausgeführt sein. Sie sind vorzugsweise regelmäßig auf der Mantelfläche angeordnet, insbesondere in mindestens einer Reihe, die auf einer Fläche senkrecht zur Mittellinie des Einsatzes steht. Wenn der Einsatz kreisrunde Querschnitte aufweist, ist es besonders vorteilhaft, daß die Öffnungen innerhalb jeder Reihe äquidistant angeordnet und von gleichem Öffnungsquerschnitt und gleicher Form sind, um eine gleichmäßige Rezirkulation von allen Seiten um und in die Flamme zu bewirken. Insbesondere ist eine Rezirkulation günstig, bei der die Öffnungen senkrecht auf die Mittellinie gerichtet sind.

Die Injektionsöffnungen sind vorzugsweise als Bohrungen von 4 bis 80 mm Durchmesser, insbesondere von 10 bis 50 mm ausgeführt. Hierbei sind bevorzugt 6 bis 18, insbesondere 9 bis 15 Öffnungen in gleichen Abständen auf einer Ebene senkrecht um die Mittellinie und senkrecht auf die Mittellinie ausgerichtet angeordnet.

Der Einsatz weist vorteilhafterweise eine Wandstärke von 1 bis 25 mm auf, insbesondere von 2,5 bis 20 mm, besonders bevorzugt von 3 bis 15 mm. Die Querschnittsfläche des Beschleunigungsbereiches beträgt bevorzugt mindestens 200 mm², insbesondere mindestens 6000 mm² auf. Der einteilige Einsatz weist bevorzugt eine Mindestlänge von 40 mm, insbesondere von 80 mm auf.

Die besagten Einsätze zeichnen sich insbesondere durch folgende geometrischen Verhältnisse aus:
- Volumen des Verdampfungsbereiches zum Volumen des Beschleunigungsbereiches 5:1 bis 15:1- jeweils auf das Innere des Einsatzes bezogen, besonders bevorzugt von 8:1 bis 12:1,
- Volumen des Verdampfungsbereiches zum Volumen des Verzögerungsbereiches 2:1 bis 6:1 - jeweils auf das Innere des Einsatzes bezogen, besonders bevorzugt 3:1 bis 5:1,
- freie Querschnittsfläche am Auslaß des Einsatzes zur Summe der Flächen der Öffnungen auf der Mantelfläche des Verzögerungsbereichs 3:1 bis 15:1, besonders bevorzugt von 8:1 bis 12:1,
- freie Querschnittsfläche des Auslasses des Einsatzes zu der des Einlasses 1,1:1 bis 5:1, besonders bevorzugt von 1,2:1 bis 2:1,
- Länge des Einsatzes in Richtung der Mittellinie zum Querschnitt - gemessen als Äquivalentkreisdurchmesser - an seinem Auslaß 1:1 bis 2:1, besonders bevorzugt etwa 1, 5: 1,
- Abstand zwischen dem Brennerrohr bzw. Flammrohr des Brenners und dem Einsatz entspricht der -1 fachen Länge (Überlappung) bis + 2,5fachen Länge (Saugabstand) des Beschleunigungsbereiches, besonders bevorzugt der 0,4- bis 1,5fachen Länge.

Der Äquivalentkreisdurchmesser kennzeichnet den Durchmesser eines flächengleichen Kreises.

Der Einsatz ist im Inneren frei von Lamellen, die die Zentrierung und Ausrichtung einer vergleichsweise schmalen, langen, nichtrußenden Flamme beeinträchtigen können.

Versuche mit Einsätzen aus verschiedenen Werkstoffen haben gezeigt, daß sich solche aus Keramik am besten eignen. Mit neuen nichtverzunderten metallischen Einsätzen können zwar ähnlich niedrige Kohlenmonoxidwerte am Abgas bei entsprechender Einstellung bis zum Ausglühen erzielt werden, aber nur bei gleichzeitig erhöhtem Stickoxidgehalt und erhöhtem Frischluftbedarf.

Der Emissionsgrad eines keramischen Bauteils ist im Bereich der Infrarotstrahlung üblicherweise höher als der von alternativ verwendbaren Metallen. Häufig ist auch die Wärmekapazität der keramischen Werkstoffe höher und die Wärmeleitfähigkeit niedriger als die derartiger metallischer Werkstoffe. Bei Verwendung von keramischen Bauteilen Siliciumcarbidkeramik wird eine im Vergleich zu den meisten metallischen Werkstoffen überaus hohe Wärmeleitfähigkeit genutzt. Die Kombination dieser und auch weiterer Werkstoffeigenschaften führt möglicherweise zu den sehr niedrig gemessenen Abgaswerten von weniger als 160 mg/kWh NOₓ bei Heizöl EL oder weniger als 100 mg/kWh NOₓ bei Erdgas, unabhängig von der Brenner-Kessel-Kombination.

Ein einteilig gestalteter Einsatz kann ebenso wie mindestens ein Teil des mehrteilig ausgeführten Einsatzes oder ein Rohr, das einteilig als Flammrohr bzw. Brennerrohr des Brenners und zugleich als nachgeschalteter Einsatz ausgeführt ist, vorteilhaft aus Keramik bestehen. Als keramische Werkstoffe eignen sich insbesondere Silicatkeramiken, Siliciumcarbidkeramiken und Siliciumnitridkeramiken, unter den Silicatkeramiken vor allem solche mit hohem Cordierit- und Mullit-Gehalt. Besonders bevorzugt sind für den erfindungsgemäßen Einsatz poröse oder dichte Siliciumcarbidkeramiken, z. B. poröse silicatisch gebundene oder dichte Silicium-infiltrierte Werkstoffvarianten.

Der ein- oder mehrteilige Einsatz ist geringfügig überlappend, im Anschluß an oder hinter einem Flammrohr/Brennerrohr angeordnet, vorzugsweise in einem Abstand vom Ende des ersten Rohres zum Einlaß des Einsatzes von 0 bis 150 mm, auch abhängig von der Anlagengröße, besonders bevorzugt in einem Abstand von mindestens 5 mm, ganz besonders bevorzugt von mindestens 15 mm. Der Abstand zwischen Flammrohr/Brennerrohr und Einsatz ist so bemessen, daß die Flamme noch nicht an den Wänden des Einsatzes anschlägt. Je größer dieser Abstand wird, desto kürzer kann die Aufheizzeit des aufzuheizenden Wassers für eine Temperaturerhöhung um beispielsweise 10 °C werden. Der Einsatz wird vorzugsweise so ausgerichtet, daß die Mittellinie des Flammrohrs bzw. Brennerrohrs mit der Mittellinie des Einsatzes zusammenfällt oder näherungsweise zusammenfällt.

Hinter dem Einsatz befindet sich vorzugsweise eine senkrecht zu dieser Mittellinie angeordnete Rückwand, meist auch mit seitlichen Wänden, die zur Umlenkung und Rückführung des unvollständig verbrannten Gemisches dienen sollen und im Zusammenwirken mit den übrigen Anlagenteilen im Brennraum so gestaltet sind, daß ein Teil dieses Gasstromes durch die Saugöffnung(en)/Einlaßöffnung vor dem Einsatz und durch die Injektionsöffnungen auf der Mantelfläche in den Einsatz zurückgeführt wird.

Der besagte Einsatz wird bevorzugt über ein Auflager, das verstellbar sein kann, gelagert. Hiermit kann die Ausrichtung des Einsatzes seitlich und in der Höhe, die Zentrierung auf die Mittellinie der Anordnung Flammrohr/Brennerrohr - Einsatz oder/und die Einstellung des Abstands (Saugbereich) zwischen Flammrohr/Brennerrohr und Einsatz erfolgen. Der Einsatz kann hierzu eine oder mehrere Ausnehmungen zur Aufnahme des Auflagers oder Befestigungshilfen wie z. B. Bohrungen, Stege, Ösen, Haken aufweisen. Er kann mit dem Kessel oder dem Wärmetauscher starr, auflagernd oder hängend verbunden sein. Auch dieses Auflager besteht vorzugsweise aus einem keramischen Werkstoff, insbesondere aus einem wärmeisolierenden. Die Kontaktflächen zum Einsatz sind vorzugsweise eher punkt- oder linienförmig ausgebildet. Er kann, insbesondere wenn sowohl der Einsatz, als auch das Auflager aus Keramik bestehen, über ein keramisches Klebemittel wie zum Beispiel Sauereisenzement, Kesselkitt oder Feuerfestbinder auf Basis Aluminiumphosphaten, Gelen bzw. Alkoholaten oder über eine metallische Zwischenschicht z. B. auf Basis Silicium, Siliciden oder einem anderen gut benetzenden Metall/einer gut benetzenden Legierung fest mit dem Einsatz verbunden sein. Die Ausgestaltung eines derartigen Auflagers wird in der zeitgleich eingereichten deutschen Gebrauchsmusteranmeldung "Keramisches Auflager" beschrieben, auf deren Offenbarung hier ausdrücklich Bezug genommen wird. Größere Höhenunterschiede zwischen einer Bodenfläche und dem Einsatz können auch über dazwischen positionierte Unterlagen, z. B. aus feuerfesten Baustoffen wie Schamotteplatten, überbrückt werden. Für die Strömungsverhältnisse im Brennraum ist es jedoch günstig, wenn sich unter dem Einsatz ein gewisser frei durchströmbarer Raum befindet; dadurch wird die Umströmung und Rezirkulation gleichmäßiger und die Flamme senkt sich weniger oder gar nicht mehr im Bereich des Einsatzes ab.

Bei der erfindungsgemäßen Kesselanlage ist der ein- oder mehrteilige Einsatz einem Brenner nachgeschaltet, soweit nicht das Flammrohr/Brennerrohr des Brenners und der nachgeschaltete Einsatz zusammen ein- oder mehrteilig ausgeführt sind. Im letzteren Fall ist mindestens eine Saugöffnung mit einer Gesamtquerschnittsfläche von mindestens 500 mm², insbesondere von mindestens 3000 mm², zwischen Rohrabschnitt und Einsatzabschnitt angeordnet. Die Saugöffnungen sind vorzugsweise als Schlitze, Polygone oder verrundete Ausnehmungen ausgeführt. Mehrere Saugöffnungen sind vorzugsweise regelmäßig um die Mittellinie herum angeordnet.

Als Brenner wird in vielen Fällen ein Gebläsebrenner verwendet werden. Aber es kann z. B. auch ein atmosphärischer Brenner entsprechend der Erfindung betrieben werden, wenn die Luftbewegung auf den Einsatz konzentriert und die Flammen durch den Einsatz geleitet und möglichst zusammengeführt werden.

Bei der Abstimmung des Brenners auf die Kesselanlage ist vor allem entgegen der Meinung der Fachwelt darauf zu achten, daß
- die dem Kessel zugeführte Leistung des Brenners, bezogen auf die Nennleistung eines nach dem Stand der Technik ausgelegten Kessels, um mindestens 10 %, jedoch nicht um mehr als 60 % unterschritten wird, vorzugsweise um 20 bis 50 %, wobei aber auch der Brennstoffmindestdurchsatz des Brenners nicht unterschritten werden darf;
- die Luftzufuhr des Brenners bei einer nach dem Stand der Technik eingestellten Anlage um mindestens 10 %, jedoch um nicht mehr als 60 % reduziert wird, vorzugsweise um mindestens 20 bis 50 %;
- die Pressung an der Stauscheibe in einem nach dem Stand der Technik ausgelegten Brenner um mindestens 5 %, jedoch um nicht mehr als 100 % erhöht wird, vorzugsweise um 20 bis 80 %.

Die Reduzierung der Luftzufuhr und der Pressung ist auf die Normaleinstellung des Brenners auf die Anlage nach dem Stand der Technik bezogen. Die Abstimmung des Brenners auf die Kesselanlage ist aber von der Mindestdurchsatzleistung des Brenners begrenzt, also dem Verhältnis der kleinsten möglichen Luftmenge zu der kleinsten möglichen Brennstoffmenge, die eine optimale Verbrennung zuläßt, und kann daher oft nicht entsprechend der Auslegung der Kesselanlage abgestimmt werden.

Die Pressung wird hierbei über eine Reduzierung der Luftzufuhr des Brenners durch eine Verstellung der Stauscheibe bzw. des Düsenstockes erreicht. Die Pressung des Öl-Luft-Gemisches kann angehoben werden, indem der Düsenstock mit angeschraubter Stauscheibe in Strömungsrichtung nach vorn oder hinten in ein sich verjüngendes Rohr bewegt und fixiert wird. Bei sich konisch verjüngenden Rohren wird dadurch der freie Querschnitt der Austrittsöffnung des Rohres verringert. Die Luft wird mit einem stärkeren Drall durch die Öffnungen der Stauscheibe gepreßt und kann mehr Ölnebel an sich binden, was eine optimale Sättigung des Gemisches Luft - Öl ergibt. Bei Anlagen ohne den besagten Einsatz kommt es bei Ausnutzung der maximal möglichen Pressung deshalb leicht zum Abreißen der Flamme. Die Verwendung des Einsatzes bewirkt jedoch eine gleichmäßige Geschwindigkeit der um den Einsatz zirkulierenden Gasmassen.

Die Lösungen zur Anhebung der Pressung sind je nach Brenner unterschiedlich. Die Erhöhung der Pressung ist bei Öl-befeuerten Anlagen mit einer intensiveren Vermischung des Ölnebels mit der Frischluft verbunden, ohne daß hierzu die Luftzahl λ > 1,15 benötigt wird. Die Luftzufuhr kann dann um mindestens 50 % gegenüber der Einstellung nach dem Stand der Technik reduziert werden, weil durch die Rezirkulation weniger Frischluft benötigt wird, um den Brennraum zu füllen.

Bei der Abstimmung des Brenners auf eine Kleinheizungsanlage, die nach 1985 erstellt wurde, könnte bereits durch optimale Brennereinstellung 10 bis 15 % Brennstoff eingespart werden, wenn hiermit nicht zwangsläufig eine Störanfälligkeit durch Abreißen der Flamme und Rußbildung verbunden wäre. Bei einer Ausrüstung/Nachrüstung einer Heizungsanlage nach dem Stand der Technik mit einem erfindungsgemäßen Einsatz wird mindestens 25 % Brennstoff durch die optimale Umsetzung der zugeführten Energie, also durch Verbrennung ohne Kohlenmonoxid-Emission und bei optimalem Luftüberschuß die Luftzahl λ < 1,15 erreicht. Darüber hinaus wird eine Brennstoffeinsparung von mindestens 10 % bei der Ausrüstung/Nachrüstung einer Kesselanlage über die Anhebung des Jahresnutzungsgrads gespart, d. h. die Anpassung der Anlage an den tatsächlich benötigten Energiebedarf erreicht wird.

Bei Öl-befeuerten Kesselanlagen ist eine Ölzerstäubungsdüse mit einem Winkel größer als 30° und kleiner als 60° bevorzugt. Die Einstellung der Kesselanlage erfolgt dabei entgegen der Meinung der Fachwelt mit erhöhter Pressung. Diese Art der Pressung bedeutet eine erhöhte Luftgeschwindigkeit hinter der Stauscheibe des Brenners. Hierbei vermischt sich das durch die Düse fein zerstäubte Öl besser mit der sich schnell drehenden Frischluft. Es wird eine zur Verbrennung optimale Sättigung der Luft mit Öltröpfchen erreicht, was einen vollkommenen Ausbrand ermöglicht, da mit einer kompakteren längeren Flamme praktisch vollständig ausgebrannt werden kann; da kein Luftüberschuß herrscht, der die Flammengeschwindigkeit erhöht, kann die Flamme, die sicher in rezirkulierende Gasmassen eingebettet ist, unmöglich abreißen, anders als bei einer Einstellung nach dem Stand der Technik. Es wäre besonders günstig, wenn kleinere Brennerleistungen eingestellt werden könnten und die Brennermindestleistung hierzu die Verwendung von Ölzerstäubungsdüsen für Durchsatzmengen kleiner als 0,3 gallons pro Stunde erlauben würde; derartige Düsen sind noch nicht auf dem Markt. Insgesamt wäre es für eine Öl-befeuerte Kleinkesselanlage günstig, wenn die Brennermindestleistung kleiner oder gleich 5 kW ist. Darüber hinaus ist es von Vorteil, wenn anstelle des recht starken Schwankungen in Art und Umfang von schmutzigen Zusätzen wie Altölresten unterliegenden Heizöls ein Stickstoff-armes Heizöl eingesetzt wird.

### Wirkung des besagten Einsatzes während der Start- und Abbrandphase:

Nach dem Vorbelüftungsbeginn werden die Luftmassen vom Flammrohr/Brennerrohr durch den Einsatz in Richtung Rückwand und Züge des Kessels gedrückt. Die relativ hohe Austrittsgeschwindigkeit der Luft aus dem Flammrohr/Brennerrohr bewirkt bereits vor der Zündung, daß die Luftmassen auch um den Einsatz herum in Bewegung gesetzt werden. Die Saugöffnung(en)/Einlaßöffnung und die Injektionsöffnungen bewirken den Eintritt rezirkulierter Luft, teilweise senkrecht zur Luftströmung, der die Luftgeschwindigkeit in den verschiedenen Strömungsbereichen in einen konstanten Zustand bringt. Bis zum Eintritt der Luft in den Verdampfungsbereich wird die Strömungsgeschwindigkeit im Verzögerungsbereich verringert. Mit diesem Effekt wird eine hohe Füllung des Brennraumes erreicht und eine gleichmäßige Luftbewegung im besagten Einsatz für die folgende problemlose Flammenbildung gegeben. Wenn der Lichtbogen oder Zündfunke den Ölnebel bzw. das gasführende Luftgemisch zündet, bildet sich eine Flammenlanze kurz hinter dem Flammrohrende durch den Einsatz in den Brennraum aus. Bei einem Brennerrohr bildet sich die Flammenlanze bereits etwa ab der Mitte des Brennerrohres aus.

Da mit dem besagten Einsatz sehr niedrige Brennstoffdrucke wie z.B. bei Öl bis etwa 3 bar hinab und damit niedrige Strömungsgeschwindigkeiten im Kessel eingestellt werden können und da außerdem bereits während der Vorbelüftungszeit von etwa 30 bis 120 Sekunden stabile Strömungsverhältnisse geschaffen werden können, kann die Zündung sehr leise, weich und ohne den üblichen Verpuffungsknall erfolgen und eine hohe Betriebssicherheit der Heizungsanlage unter allen Umständen bewirkt werden, da eine geringe Brennstoffkonzentration mit einer verringerten Luftzufuhr nur ein zündfähiges, nicht aber ein verpuffungsfähiges Gemisch ermöglicht, zumal sich die Gasmassen bei der Zündung bereits in einer stabilen Durchströmung befinden.

Bereits in den ersten etwa 20 bis 40 Sekunden ab der Zündung werden nur geringfügig erhöhte Schadstoffbelastungen gegenüber dem Normalbetrieb erzeugt. Der CO-Ausstoß beträgt beim Anfahren einer Kleinfeuerungsanlage weniger als 100 ppm, oft weniger als 50 ppm und sinkt kontinuierlich bis zum Erreichen der optimalen Einstellung der Luftzahl in etwa einer Minute ab Zündung auf Null. Die Verbrennung erfolgt von Anfang an in einem vergleichsweise schmalen Flammenbündel und verläuft kontrolliert und sehr stabil über die gesamte Länge des besagten Einsatzes. Die Flamme ist bei guter Einstellung im mittleren Teil des Verdampfungsbereiches annähernd zylindrisch ausgebildet und öffnet sich zum Auslaß ein wenig. Sie ist vergleichsweise schmal und lang. Sie ragt dann geringfügig über den Auslaß hinaus. Unter diesen Bedingungen brennt die Flamme ohne Flackern, ruhig, stabil und langsam und schlägt nicht an den Wänden des Einsatzes an. Die rezirkulierenden Gase werden durch die Saugöffnung(en)/Einlaßöffnung und durch die möglichst senkrecht zum Flammenkern angeordneten Injektionsöffnungen angesaugt. Durch die derart in den Flammenkern injizierten Gase erfolgt eine nahezu vollständige Verbrennung der in den rezirkulierenden Gasmassen enthaltenen, noch oxidierbaren Stoffe sowie eine Kühlung der Flamme und des Einsatzes. Die noch darin enthaltenen Kohlenwasserstoffe und das restliche Kohlenmonoxid werden oxidiert, ohne daß der niedrige Anteil an Stickoxiden erhöht wird. Die Einsätze aus Keramik werden aufgrund der Werkstoffeigenschaften und des Herstellverfahrens bevorzugt mit einer Wandstärke von 3 bis 16 mm, besonders bevorzugt mit 3,5 bis 6 mm gefertigt und können den injizierten Luftstrom eher ausrichten als die in der Regel deutlich dünnwandiger gestalteten metallischen Einsätze.

### Die erfindungsgemäß umlaufenden Luftmassen bewirken folgende Vorteile:

∘ Der durch die Vorbelüftung aufgebaute Unterdruck (Sog) am Einsatz-Einlaß erweist sich als hilfreich, denn die Ausbreitung der Flamme erfolgt sehr weich und kontrolliert. Durch die umlaufenden Gase bildet sich die Flamme sehr schlank, stark konzentriert und länger aus, als wenn die Flamme nach dem Stand der Technik auf sich stauende Luftmassen trifft. Die Flamme wird sofort ab der Zündung und im weiteren Betrieb sicher und stabil über die ganze Länge des Einsatzes geführt, wodurch die Verbrennung des Gemisches vollständiger erfolgt. Hierdurch kann bei Ölfeuerungsanlagen ein Öldruck von etwa 3 bis 12 bar eingestellt werden, bevorzugt zwischen 4 und 8 bar, besonders bevorzugt zwischen 5 und 7 bar, sodaß eine lange Wärmeübertragungszeit erreicht werden kann. Die Heizungsanlage startet sehr leise. Verpuffungsknall, Flammen- und Luftströmungsgeräusche sind soweit herabgesetzt, daß nur noch Laufgeräusche des Brenners wahrzunehmen sind. Auch im weiteren Betrieb sind nur die Laufgeräusche zu hören.
∘ Ein nicht unerheblicher Vorteil wird auch durch das Flammenbild angedeutet: Es sind keinerlei rußbildende Ausfransungen am Flammenrand wie nach dem Stand der Technik üblich zu sehen, die im Übergangsbereich von dynamischer Luftmasse (Flamme) zu statischer Luftmasse vorhanden sind. Beim Betrieb nach dem Stand der Technik bewirkt unbewegte Luft im Brennraum die Aufspaltung der Flamme, was als Bremseffekt der konvergierenden Moleküle bekannt ist. In allen optimierten Einstellungen der erfindungsgemäßen Heizungsanlage wird im Betrieb kein Ruß erzeugt; eine CO-Emission ist nicht mehr meßbar.
∘ Die Sturmstabilität der Flamme ist ausgezeichnet, d.h. die Flamme kann auch unter extremen, Wetter bedingten Schwankungen des Kaminzuges nicht abreißen, und der Brenner kann mit niedrigem Brennstoffdruck und geringer Luftgeschwindigkeit betrieben werden.
∘ Der Brennraum ist hoch gefüllt.
∘ Die hohe Umlaufgeschwindigkeit der rezirkulierenden Gasmassen führt zu einem hohen Durchsatz an rückgewonnen Abgasmassen und somit zu einer sehr hohen Flammentemperatur von meist 1700 bis 2000 °C im Flammenkern, was zwangsläufig eine bessere Ausnutzung der zugeführten Energie, also eine vollständigere Verbrennung mit saubereren Abgasen zur Folge hat. Die erfindungsgemäß betriebene Heizungsanlage kann mit deutlich geringerem Energieaufwand bei gleicher Heizleistung betrieben werden.

Die den Flammenkern umgebenen Gasmassen werden durch den Sog des Einsatzes ab dem Ende des Flammrohres/Brennerrohres beschleunigt, bevor der sich erweiternde und die Gasmassen bremsende Verzögerungsbereich erreicht wird. Der sich öffnende Verzögerungsbreich ist auf seiner Umfangsfläche mit einer bestimmten Anzahl von in Abstand zueinander liegenden, in der Regel gleich großen und möglichst senkrecht zur Mittellinie geführten Injektionsöffnungen versehen. Durch diese Injektionsöffnungen werden rückgesaugte Gase mit relativ hoher Geschwindigkeit von außen radial auf die durch den Einsatz strömenden Gasmassen geführt.

Das Aufeinandertreffen zweier Gasströme im rechten Winkel und mit unterschiedlichen Geschwindigkeiten und Massen bewirkt aufgrund der Injektion eine optimale Durchmischung der nachzuverbrennenden Gase mit dem Flammenkern. Hinderliche Lamellen oder Umlenkscheiben werden vermieden.

Dies hat zur Folge, daß ein hoher Anteil des restlichen Sauerstoffs und der restlichen Kohlenwasserstoffe des rezirkulierten Gasmassenstromes bei erneuter Führung durch den Verdampfungsbereich aufgrund der langsameren Strömung an den sehr heißen Wänden des Einsatzes nachverbrannt wird, bevor das Abgas durch die Züge in den Kamin und ins Freie gelangen kann. Der Verdampfungsbereich wird so bezeichnet, weil die von der Flamme nicht verbrannten Kohlenwasserstoffe und andere oxidierbare Stoffe hier in der Regel aufgrund der Hitze verdampfen. Die Einstellung der Heizungsanlage kann so gewählt werden, daß keine Kohlenmonoxidspuren mehr im Abgas nachweisbar sind.

Nach dem Beginn des Abbrandes stellen sich im Brennraum stabile Strömungsund Abbrandverhältnisse wie in Figur 2 dargestellt ein. Die Sturmstabilität der Flamme ist ausgezeichnet. Der Ausbrand erfolgt mit längerer Flamme, vollständigerer Verbrennung und geringerem Schadstoffausstoß. Der Kohlendioxid-Gehalt im Rauchgas steigt bei dem erfindungsgemäßen Verfahren bis auf etwa 14 %, die Abgastemperatur liegt um etwa 40 bis 60 °C bei der Nachrüstung von Altanlagen und um etwa 20 °C bei Neuanlagen niedriger als im Vergleich zum Betrieb nach dem Stand der Technik. Die Brennerlaufzeit soll für einen optimalen Jahresnutzungsgrad bei minimalem Energieverbrauch mindestens 2000 Stunden betragen, was einer bedarfsangepaßten, gleitend gefahrenen Anlage nahe kommt. Die Aufheizzeit des aufzuheizenden Wassers für eine Temperaturerhöhung um beispielsweise 10 °C wird gehalten oder geringfügig verlängert, je nach der Leistungsreduzierung. Das ist gleichbedeutend mit einer besseren Wärmeübertragung bei gleichzeitig erheblich gesenkter Energiezufuhr, sodaß der feuerungstechnische Wirkungsgrad η_{F} gehalten oder bis auf etwa 92 bis 98 % gesteigert wird. Hieraus resultieren längere Brennerlaufzeiten und um etwa 20 bis 30 % längere Stillstandszeiten im Dauerbetrieb. Dies führt zu etwa 30 % weniger Starts pro Stunde als bei Anlagen, die nach dem Stand der Technik betrieben werden. Dennoch kann hierbei um 35 bis 50 % Brennstoff gespart werden. Ohne eine Anpassung der Brennerleistung fährt jedoch eine nach dem Stand der Technik ausgelegte Heizungsanlage mit viel zu hoher Leistung und verschwendet reichlich Brennstoff.

Bei der Nachrüstung von Heizungsanlagen nach dem Stand der Technik mit einem besagten Einsatz ist der Brenner in seiner Leistung zu drosseln, indem der Öl- bzw. Gasdruck verringert wird und der Staudruck vor einer Stauscheibe (Pressung) sowie die Frischluftmenge der neuen Leistung und damit dem deutlich verringerten Brennstoffangebot angepaßt und dabei immer stark gesenkt wird. In der Regel wird auch hierbei der Volumenstrom des Brennstoffs, gemessen in Kilogramm pro Stunde, um etwa 35 bis 50 % gegenüber der Brenneristleistung verringert. Im Rahmen der Optimierung der anzupassenden nachzurüstenden Heizungsanlage wird die Brennerleistung in einem ersten Schritt um etwa 40 % gegenüber der Brenneristleistung reduziert, jedoch nicht auf weniger als 50 % der Kesselnennleistung; der Mindestdurchsatz des Brenners an Brennstoff darf ebenfalls nicht unterschritten werden. Diese Art der Einstellung ist weniger empfindlich gegen Einflüsse im realen Dauerbetrieb und daher langlebiger als nach dem Stand der Technik. Die Leistungsreduzierung ist individuell anzupassen. Mit Brenneristleistung wird die Leistung bezeichnet, die unter normalen Bedingungen bei einem nach dem Stand der Technik eingestellten Brenner erzielt wird.

Es war überraschend, daß
- selbst bei nach dem Stand der Technik optimal eingestellten Anlagen der jüngsten Generation ohne Probleme 30 % und mehr Brennstoff bei gleicher Heizleistung gespart werden kann;
- die Schadstoffemissionen dauerhaft niedrig bleiben und die Anforderungen der strengen Schweizer Luftreinhalteverordnung (LRV) vom Januar 1992 unter Verwendung von Prüföl unterschritten werden kann;
- die Luftzahl λ auf Werte < 1,15 eingestellt werden kann und dennoch ein dauerhaft sicherer Betrieb der Anlage möglich ist;
- die Wärmeabgabeleistung des Einsatzes überragend gut ist, was sich im niedrigen Brennstoffbedarf im Verhältnis zur Aufheizzeit zeigt als Hinweis auf die bessere Ausnutzung der zugeführten Energie;
- die Temperatur des Heizungswassers im Wärmetauscher bei erfindungsgemäßem Betrieb im ganzen Wärmetauscher und auch über die Betriebszeit praktisch konstante Temperatur aufweist. Nach dem Stand der Technik würde eine Differenz der Wassertemperaturen zwischen Kesselvorderseite und -rückseite von etwa 20 bis 40 °C auftreten. Das spricht für eine sehr gleichmäßige Temperaturbeaufschlagung der Wärmetauscherwände.

Der besagte Einsatz kann bei allen Arten von Heizungsanlagen mit einem gas- und wasserdichten Kessel in Verbindung mit einem Brenner für flüssigen oder gasförmigen Brennstoff eingesetzt werden, um das Emissionsverhalten bei gleichzeiter Energieeinsparung zu verbessern. Es können hiermit sowohl Neuanlagen ausgestattet werden, als auch Altanlagen, die die Werte beispielsweise der 1. BlmSchV und TA Luft nicht erfüllen, preisgünstig und effektiv nachgerüstet werden. Bei Neuanlagen zeigt sich, daß durch die Verwendung des besagten Einsatzes entgegen der Meinung der Fachwelt eine deutliche Steigerung der Leistungsumsetzung der zugeführten Energie von etwa 25 bis 50 % erzielt wird und daß trotz dieser Leistungsumsetzung der CO-Ausstoß von etwa 30 bis 70 ppm CO auf Null und der NOₓ-Ausstoß gleichzeitig auch gesenkt werden kann. Die Rauchgasmessungen erfolgten in der Meßöffnung des Rauchgasrohres der Anlage.

Aus Tabelle 1 können Vorgaben des Gesetzgebers in Deutschland und Tendenzen der Emissionsminderung und Energieeinsparung entnommen werden.

Unter Abgasverlust wird der Verlust von nicht genutzter Wärme verstanden, der bei ungünstiger Verbrennung durch Bildung von CO, Ruß und Ölkoks auftritt. Er wird nach der 1. BimSchV aus dem Meßwert des CO₂- oder O₂-Gehaltes im Abgas abgeleitet. Die Rußzahl gibt die Verbrennungsqualität an: Je besser die Verbrennung ist, desto weniger Ruß wird gebildet und desto niedriger ist die Rußzahl.

Die in Tabelle 1 aufgeführten Werte der deutschen Verordnungen gelten für die Verwendung von Prüföl, mit dem wegen der Reinheit zwangsläufig weit günstigere Werte erzielt werden als mit dem üblicherweise verbrannten Heizöl EL. Für die Meßergebnisse an den Anlagen wurde jedoch mit handelsüblichem Heizöl EL gearbeitet, so daß die Meßwerte etwa um mindestens 30 % schlechter sind im Vergleich zum Betrieb mit Prüföl, aber den realen Betrieb widerspiegeln. Es ist zu beachten, daß bei Kleinheizungsanlagen keine Überwachung in kurzen regelmäßigen Abständen auftritt und selbst dann nur der Abgasverlust und die Rußzahl überprüft werden. Der NOₓ-Ausstoß kann bei typischen Altanlagen auch sehr gering ausfallen, wenn diese Anlage mit sehr viel Luft, kalter Flamme, hohem CO-Ausstoß und besonders schlechter Leistungsumsetzung betrieben wird.

### Beispiele und Vergleichsbeispiele:

Die Versuche wurden weitestgehend vergleichbar und unter Verwendung eines sensiblen Gasanalysegeräts der jüngsten Generation durchgeführt. Die benutzten Anlagen erfüllen die TA Luft und die 1. BlmSchV. Die Messungen erfolgten nicht mit Prüföl als Brennstoff, wie das üblicherweise geschieht und dann deutlich günstigere Meßwerte als im realen Betrieb aufzeigt, sondern mit handelsüblichem Heizöl EL. Die Tabelle 2 gibt die Ergebnisse der Versuche ohne und mit dem besagten Einsatz und mit einem Heizeinsatz von Schneidawind-Technologie für eine Kessel-Brenner-Kombination wieder; sie wurden innerhalb weniger Stunden hintereinander in der Reihenfolge der Numerierung ausgeführt.

Mit η_{F} wird der feuerungstechnische Wirkungsgrad, der die Abgasverluste berücksichtigt, und mit λ der Lambda-Wert, auch als Luftzahl bezeichnet, zur Kennzeichnung des Sauerstoffgehalts im Abgas über CO_{2theoretisch max.} zu CO_{2gemessen} errechnet. Der Abgasverlust wird aus der Differenz des feuerungstechnischen Wirkungsgrades zu 100 % abgeleitet. Je niedriger der Wert für die Luftzahl λ bei einem CO-Ausstoß von 0 ppm ist, desto höher ist die Flammenkerntemperatur und desto vollständiger ist die Verbrennung. Die Meßwerte von O₂, CO₂ und λ - gemessen im Abgas des Rauchgasrohres - verlaufen relativ streng proportional bzw. umgekehrt proportional zueinander. Die Kesseltemperatur wurde am Kesselthermometer abgelesen, die Abgastemperatur in der Meßöffnung des Rauchrohres. Der Feinzug charakterisiert die Strömungsgeschwindigkeit der Gasmassen vom Kessel zum Kamin, wobei Werte um -0,05 sehr günstig und um -0,10 günstig sind. Die Zeit zum Aufheizen des die Wärme aufnehmenden Heizungswassers um z. B. 10 °C (Aufheizzeit) ist ein Maß für die Wärmeübertragungsleistung. Für die Versuche wurden 64 I Wasser in einem geschlossenen Kreislauf bewegt. Unter den aufgeführten Meßwerten sollten insbesondere die Werte für η_{F} und CO₂ möglichst hoch und für λ, Abgastemperatur, Aufheizzeit, O₂, CO, NO und NOₓ möglichst niedrig ausfallen. Die Rußzahl war beim Beispiel B. 3 noch nicht Null, da mit zu hoher Leistung gefahren wurde, ist aber bei B. 4 optimal. Im Abgas wurden nie Öltröpfchen gefunden. Die Leistungsumsetzung und Brennstoffersparnis ist an der zugeführten Heizleistung in Verbindung mit der Aufheizzeit und indirekt aus den Abgasanalysewerten ableitbar. Je kleiner die zugeführte Energiemenge bei gleicher Aufheizzeit ist, desto besser wird der eingesetzte Brennstoff in Wärmeenergie umgesetzt.

Die Versuche zur Tabelle 2 wurden innerhalb weniger Stunden ausgeführt. Zuerst wurde die Anlage für den Betrieb ohne Heizeinsatz optimal eingestellt; diese Einstellung wurde für die Versuche VB. 1, VB. 2 und B. 3 unverändert gelassen. In der Reihenfolge dieser Versuche zeigt sich eine sukzessive Verbesserung der Meßergebnisse allein durch Einsetzen des Heizeinsatzes von Schneidawind-Technologie und anschließend stattdessen des besagten Einsatzes. Mit besagtem Einsatz werden im Beispiel 3 vor allem bei Luftüberschuß, CO₂, CO, Luftzahl λ, Aufheizzeit bei konstanter Heizleistung und Abgastemperatur, aber auch bei dem Feuerungstechnischen Wirkungsgrad η_{F} und Abgasverlust deutliche Verbesserungen erzielt. Da die Anlage für das Beispiel 3 mit zuviel Leistung und nicht mit der erfindungsgemäßen Einstellung betrieben wurde, wurde noch zuviel CO und NOₓ ausgestoßen, und der Abgasverlust war noch zu hoch. Daher wurde der Brenner für den Versuch 4 mit besagtem Einsatz auf die Heizungsanlage erfindungsgemäß abgestimmt. Die Heizleistung wurde von 20,8 auf 11 kW, der Ölverbrauch von 1,95 auf 1,05 kg/h um 46 % reduziert. Die Anlage hätte sogar mit kleinerer Heizleistung betrieben werden können, wenn Brenner mit kleinerer Leistung als 1,0 kg/h Öldurchsatz hergestellt werden würden. Ölzerstäubungsdüse und Öldruck wurden entsprechend angepaßt. Durch diese Maßnahmen konnten die Emissionen von CO, NO und NOₓ sowie der Abgasverlust und die Abgastemperatur merklich gesenkt werden, während die Aufheizzeit trotz der drastischen Senkung des Ölverbrauchs um nur 15 Sekunden anstieg. Die Einstellung für das Beispiel 4 gibt innerhalb dieser Versuchsreihe das Optimum wieder und wurde anschließend für die Vergleichsbeispiele 5 und 6 mit dem Heizeinsatz von Schneidawind-Technologie bzw. ohne jeglichen Heizeinsatz belassen. Es zeigt sich in der Reihenfolge dieser Versuche eine sukzessive Verschlechterung. Ohne jeglichen Heizeinsatz arbeitet eine Anlage bezüglich der Aufheizzeit und des CO-Ausstoßes sehr schlecht. Weil der Brennraum für die Leistung zu groß und damit die Energieumsetzung schlecht ist, ist die Temperaturentwicklung im Brennraum sehr niedrig. Dies wird durch die Abgastemperatur angezeigt. Bei einer niedrigen Flammentemperatur wird wenig an Stickoxiden und viel an CO gebildet. Je sauberer die Abgase sind, d. h. je weniger sie an CO und restlichen Kohlenwasserstoffen aufweisen, desto größer ist - entgegen der Meinung der Fachwelt - die Wärmeübertragung.

Hierbei ist zu berücksichtigen, daß bei den Vergleichsbeispielen VB. 5 und VB. 6 die Einstellung der Heizungsanlage nicht in der im Stand der Technik bekannten Weise wie mit einem Heizeinsatz von Schneidawind-Technologie üblich erfolgte, sondern um der besseren Vergleichbarkeit mit einer erfindungsgemäßen und deswegen deutlich verbesserten Einstellung vorbereitet und nach einem erfindungsgemäßen Verfahren betrieben wurde. Daher liegen die Meßergebnisse mit dem Heizeinsatz von Schneidawind-Technologie näher bei denen des besagten Einsatzes als bei nach dem Stand der Technik eingestellten Anlagen. Obwohl der Einsatz und der Heizeinsatz geometrisch ähnlich und für eine vergleichbare Leistung ausgelegt sind, wird der Heizeinsatz in diesem Versuch bereits bei so hoher Leistung betrieben, daß er bei Fortführung dieses Versuches innerhalb kurzer Betriebszeit von wahrscheinlich einem oder wenigen Tagen verzundert und zerstört werden würde.

Der für diese Versuche eingesetzte erfindungsgemäße Einsatz wies im Vergleich zu dem hierbei parallel verwendeten Heizeinsatz von Schneidawind-Technologie folgende Abmessungen und Öffnungen auf:

**Tabelle 3**

| Kennzeichen des für die Versuche der Tabelle 2 verwendeten Einsatzes bzw. Heizeinsatzes. | | | |
|---|---|---|---|
| | | besagter Einsatz | Heizeinsatz von Schneidawind-T. |
| Einlaßinnendurchmesser | mm | 106 | 105 |
| Auslaßinnendurchmesser | mm | 136 | 135 |
| Gesamtlänge | mm | 210 | 185 |
| Wandstärke | mm | 4 | 2 |
| Länge Beschleunigungsbereich | mm | 24 | 20 |
| Länge Verzögerungsbereich | mm | 36 | 45 |
| Länge Verdampfungsbereich mm | mm | 150 | 120 |
| Zahl der Injektionsöffnungen | | 12 | 13 |

| Lamellen im Inneren | | ohne Lamellen | mit Lamelle an jeder Öffnung |
|---|---|---|---|
| Gesamtfläche der Injektionsöffnungen | mm² | 1472 | 2892 |
| freie Querschnittsfläche am Einlaß mm | mm² | 8824 | 8659 |
| freie Querschnittsfläche am Auslaß mm | mm² | 14526 | 14314 |
| Volumen Beschleunigungsbereich mm | mm³ | 212000 | 173200 |
| Volumen Verzögerungsbereich mm | mm³ | 416100 | 511600 |
| Volumen Verdampfungsbereich mm | mm³ | 2180000 | 1718000 |

Tabelle 4 verdeutlicht den überraschend hohen Einfluß der geometrischen Auslegung der Injektionöffnungen.

**Tabelle 4**

| Einfluß der Gestaltung der Injektionsöffnungen beim erfindungsgemäßen Einsatz. | | | | |
|---|---|---|---|---|
| Beispiel | | B. 7 | B. 8 | B. 9 |
| Heizungsanlage | | Anlage B | Anlage B | Anlage B |
| Ölzerstäubungsdüse | mm lD | 0,35 | 0,35 | 0,35 |
| Öldruck bar | bar | 8 | 8 | 8 |
| Heizleistung kW | kW | 10,5 | 10,5 | 10,5 |
| Ölverbrauch | kg/h | 0,95 | 0,95 | 0,95 |
| Ausführung des erfindungsgemäßen Einsatzes mit Öffnungen auf der Mantelfläche | mm | 1 Reihe mit 9 Bohrungen Ø 15 | 1 Reihe mit 12 Bohrungen Ø 13 | 2 Reihen mit je18 Bohrungen Ø 10 und Ø 5 |
| Summe der Flächen | mm² | 1589 | 1592 | 1767 |
| Saugabstand zum Flammrohr | mm | 20 | 20 | 20 |
| Feuert. Wirkungsgrad η_{F} | % | 92,4 | 92,9 | 92,5 |
| Abgasverlust | % | 7,6 | 7,1 | 7,5 |
| Feinzug | hPa | -0,09 | -0,10 | -0,14 |
| Luftzahl λ | - | 1,20 | 1,15 | 1,20 |
| Lufttemperatur | °C | 21,1 | 21,9 | 21,9 |
| Abgastemperatur | °C | 185,4 | 180,5 | 183,8 |
| Kesseltemperatur | °C | 75,0 | 75,0 | 80,0 |
| O₂, Luftüberschuß | % | 3,6 | 2,9 | 3,5 |
| CO₂ | % | 12,8 | 13,3 | 12,8 |
| CO | ppm | 0 | 0 | 0 |
| CO | mg/m³ bei 3% O₂ | 0 | 0 | 0 |
| CO | mg/kWh | 0 | 0 | 0 |
| NO | ppm | 79 | 78 | 79 |
| NOₓ | mg/m³ bei 3% O₂ | 109 | 103 | 108 |
| NOₓ | mg/kWh | 176 | 167 | 176 |
| Anlage B: Viessmann Vitola biferal, 21 kW, Baujahr 1992. Brenner: Intercal SLV 10, 1,1-3,5 kg/h, Baujahr 1994. Ölzerstäubungsdüse: Fluidics mit 45°. Gasanalysegerät: MRU 89,5 VARIO, Version 3,01. Einstellungen: CO₂ max. 15,4 %, O₂-Bezug: 3 %. Brennstoff:Heizöl EL. | | | | |

Die Versuche B. 7 bis B. 9 verdeutlichen beispielhaft mit der Variation der Zahl und Größe der Injektionsöffnungen und der Zahl der Reihen, wie empfindlich eine Kleinfeuerungsanlage unter gleichen Betriebsbedingungen und Einstellungen auf geometrisch unterschiedlich ausgelegte Einsätze reagiert. Es wurden vergleichbare Einsätze aus silicatisch gebundener Siliciumcarbidkeramik verwendet. Die innerhalb dieser drei Versuche besten Ergebnisse wurden beim Beispiel 8 mit einer Reihe von 12 Injektionsbohrungen von 13 mm Ø erzielt. Im Versuch B. 10 wurde ermittelt, daß noch bessere Ergebnisse mit einem Einsatz mit einer Reihe von 12 Injektionsbohrungen von 12,5 mm Ø erreicht werden.

Wenn die Injektionsöffnungen auf der Mantelfläche des Verzögerungsbereichs zu kleine Querschnittsflächen aufweisen, ergibt sich eine geringere Leistungsumsetzung, ein hoher, schneller Feinzug, ein höherer Luftbedarf, ein kleineres Flammenvolumen und eine höhere Abgastemperatur.

Wenn die Injektionsöffnungen auf der Mantelfläche des Verzögerungsbereichs zu kleine Querschnittsflächen aufweisen, treten hohe CO-Emissionen, ein hoher Luftüberschuß, eine zu geringe Vermischung der Gase im Einsatz und ein Zerschlagen der Flamme auf.

Wenn die Injektionsöffnungen nicht auf der Mantelfläche des Verzögerungsbereichs, sondern im vorderen bis mittleren Teil des Verdampfungsbereichs angeordnet sind, treten erhöhte CO- und geringere CO₂-Emissionen auf, die Flamme brennt sehr unruhig und die Wärmeübertragung fällt ab.

Wenn der Beschleunigungsbereich zu kurz ist, wird eine geringere Menge an Rezirkulationsgas durchgesetzt, die Leistungsumsetzung nimmt ab. Der Flamme fehlt die Bündelung im Einsatz und brennt sehr unruhig, wobei die Verbrennung wegen der verminderten Sogwirkung instabil ist.

Wenn der Beschleunigungsbereich zu lang ist, schlägt die Flamme an die Wände des Beschleunigungsbereiches und bildet CO und Ruß.

Wenn der Verzögerungsbereich zu kurz oder sich zu wenig aufweitend ist, können sich die rezirkulierenden Gase nicht mit dem Flammenkern vermischen, was zu einer schlechteren Leistungsumsetzung führt.

Wenn der Verzögerungsbereich zu lang oder sich zu weit aufweitend ist, wird die Gasgeschwindigkeit zu sehr reduziert, und die Umlaufgeschwindigkeit der Gase um den Einsatz nimmt zusammen mit der Leistungsumsetzung ab.

Wenn der Verdampfungsbereich zu kurz ist, steigt der NOₓ-Gehalt wieder an.

Wenn der Verdampfungsbereich zu lang ist, ist die Flamme kühler, und der CO-Gehalt steigt.

Wenn die Querschnittsflächen des Einlasses zu gering sind, nimmt die rezirkulierte Gasmenge ab. Der Flammendurchmesser ist dann zu groß, die Flamme stößt an den Wänden des Einsatzes an, und CO und Ruß werden gebildet.

Wenn die Querschnittsflächen des Einlasses zu groß sind, ist die Sogwirkung zu schwach und die rezirkulierte Gasmenge nimmt ab.

## Patentansprüche

1. Verwendung eines Einsatzes mit mindestens drei Bereichen zur Verbrennung der Brennstoffe Gas, Öl oder/und Feststoff mit einer Feststoffteilchengröße von im wesentlichen weniger als 1 mm in einer gas- und wasserdichten Kesselanlage mit einem Brenner, dem der Einsatz im Brennraum nachgeschaltet ist, bei dem sich einem rohrförmigen Beschleunigungsbereich ein sich im wesentlichen konisch aufweitender Verzögerungsbereich mit Injektionsöffnungen und ein rohrförmiger Verdampfungsbereich mit größerer Querschnittsfläche als beim Beschleunigungsbereich anschließen, wobei das Innere frei von Lamellen ist, die die Ausbildung einer vergleichsweise schmalen langen Flamme beeinträchtigen.

2. Verwendung eines Einsatzes nach Anspruch 1, **dadurch gekennzeichnet, dass** der Einsatz einteilig in Keramik ausgeführt ist.

3. Verwendung eines Einsatzes nach Anspruch 1, **dadurch gekennzeichnet, dass** der Einsatz mehrteilig ausgeführt ist und mindestens eines der Teile aus Keramik ist.

4. Verwendung eines Einsatzes nach einem der Ansprüche 1 bis 3, **dadurch gekennzeichnet, dass** das Rohr des Brenners und der nachgeschaltete Einsatz zusammen einteilig oder mehrteilig ausführt sind, dass zwischen dem Rohrabschnitt und dem Einsatzabschnitt mindestens eine Saugöffnung eingebracht ist und dass der Einsatzabschnitt im Inneren frei von Lamellen ist, die die Ausbildung einer vergleichsweise schmalen langen Flamme beeinträchtigen, und mindestens drei Bereiche aufweist, wobei sich einem rohrförmigen Beschleunigungsbereich ein sich im wesentlichen konisch aufweitender Verzögerungsbereich mit Injektionsöffnungen und ein rohrförmiger Verdampfungsbereich mit größerer Querschnittsfläche als beim Beschleunigungsbereich anschließen.

5. Verwendung eines Einsatzes nach Anspruch 4, **dadurch gekennzeichnet, dass** der Einsatz in Keramik ausgeführt ist.

6. Verwendung eines Einsatzes nach einem der Ansprüche 1 bis 5, **dadurch gekennzeichnet, dass** die Injektionsöffnungen des Einsatzes in Form von Bohrungen, verrundeten Ausnehmungen, Polygonen oder Schlitzen ausgeführt sind.

7. Verwendung eines Einsatzes nach einem der Ansprüche 1 bis 6, **dadurch gekennzeichnet, dass** die Injektionsöffnungen des Einsatzes regelmäßig angeordnet sind.

8. Verwendung eines Einsatzes nach einem der Ansprüche 1 bis 7, **dadurch gekennzeichnet, dass** die Injektionsöffnungen des Einsatzes in mindestens einer Reihe senkrecht zur Mittellinie des Einsatzes auf der Mantelfläche angeordnet sind.

9. Verwendung eines Einsatzes nach einem der Ansprüche 1 bis 8, **dadurch gekennzeichnet, dass** der Einsatz senkrecht zur Mittellinie kreisrunde Querschnitte aufweist und seine Injektionsöffnungen innerhalb jeder Reihe äquidistant angeordnet sind.

10. Verwendung eines Einsatzes nach einem der Ansprüche 1 bis 9, **dadurch gekennzeichnet, dass** die Injektionsöffnungen des Einsatzes senkrecht auf die Mittellinie gerichtet sind.

11. Verwendung eines Einsatzes nach einem der Ansprüche 1 bis 10, **dadurch gekennzeichnet, dass** die Wandstärke des Einsatzes mindestens 1 mm und maximal 25 mm beträgt.

12. Verwendung eines Einsatzes nach einem der Ansprüche 1 bis 11, **dadurch gekennzeichnet, dass** das Verhältnis des Volumens des Verdampfungsbereiches zum Volumen des Beschleunigungsbereiches des Einsatzes 5:1 bis 15:1 beträgt.

13. Verwendung eines Einsatzes nach einem der Ansprüche 1 bis 12, **dadurch gekennzeichnet, dass** das Verhältnis des Volumens des Verdampfungsbereiches zum Volumen des Verzögerungsbereiches des Einsatzes 2:1 bis 6:1 beträgt.

14. Verwendung eines Einsatzes nach einem der Ansprüche 1 bis 13, **dadurch gekennzeichnet, dass** das Verhältnis der freien Querschnittsfläche am Auslass des Einsatzes zur Summe der Flächen der Injektionsöffnungen auf der Mantelfläche des Verzögerungsbereichs des Einsatzes 3:1 bis 15:1 beträgt.

15. Verwendung eines Einsatzes nach einem der Ansprüche 1 bis 14, **dadurch gekennzeichnet, dass** das Verhältnis der freien Querschnittsfläche des Auslasses des Einsatzes zu der des Einlasses des Einsatzes 1,1:1 bis 5:1 beträgt.

16. Verwendung eines Einsatzes nach einem der Ansprüche 1 bis 15, **dadurch gekennzeichnet, dass** das Verhältnis der Länge des Einsatzes in Richtung der Mittellinie zum Querschnitt an seinem Auslass als Äquivalentkreisdurchmesser 1:1 bis 2:1 beträgt.

17. Verwendung eines Einsatzes nach einem der Ansprüche 1 bis 16, **dadurch gekennzeichnet, dass** der Einsatz längs oder/und quer geteilt ist.

18. Verwendung eines Einsatzes nach Anspruch 17, **dadurch gekennzeichnet, dass** die Teile des Einsatzes ineinandergesteckt, geklemmt oder/und zusammengekittet sind.

19. Verwendung eines Einsatzes nach einem der Ansprüche 2 bis 18, **dadurch gekennzeichnet, dass** der Einsatz aus Silicatkeramik, Siliciumcarbidkeramik oder Siliciumnitridkeramik besteht.

20. Verwendung eines Einsatzes nach einem der Ansprüche 1 bis 19, **dadurch gekennzeichnet, dass** der Einsatz auf einem Auflager gelagert ist und dass das Auflager des Einsatzes aus Keramik ist.

21. Verwendung eines Einsatzes nach einem der Ansprüche 1 bis 20, **dadurch gekennzeichnet, dass** der Einsatz über Bohrungen, punktförmige oder/und linienförmige Kontakte auf einem Auflager gelagert ist.

22. Verwendung eines Einsatzes nach einem der Ansprüche 1 bis 21, **dadurch gekennzeichnet, dass** der Einsatz über Befestigungsmittel wie Stege, Überstände, Ösen, Haken gelagert oder aufgehängt ist.

23. Gas- und wasserdichte Kesselanlage mit einem Brenner und einem Einsatz zur Verbrennung der Brennstoffe Gas, Öl oder/und Feststoff mit einer Feststoffteilchengröße von im wesentlichen weniger als 1 mm, **dadurch gekennzeichnet, dass** sie mit einem Einsatz ausgerüstet oder nachgerüstet ist, bei dem sich einem rohrförmigen Beschleunigungsbereich ein sich im wesentlichen konisch aufweitender Verzögerungsbereich mit Injektionsöffnungen und ein rohrförmiger Verdampfungsbereich mit größerer Querschnittsfläche als beim Beschleunigungsbereich anschließen, wobei das Innere frei von Lamellen ist, die die Ausbildung einer vergleichsweise schmalen langen Flamme beeinträchtigen.

24. Kesselanlage nach Anspruch 23, **dadurch gekennzeichnet, dass** der Einsatz einteilig in Keramik ausgeführt ist.

25. Kesselanlage nach Anspruch 23 oder 24, **dadurch gekennzeichnet, dass** der Einsatz mehrteilig ausgeführt ist und mindestens eines der Teile aus Keramik ist.

26. Kesselanlage nach einem der Ansprüche 23 bis 25, **dadurch gekennzeichnet, dass** das Rohr des Brenners und der nachgeschaltete Einsatz zusammen einteilig oder mehrteilig ausführt sind, dass zwischen dem Rohrabschnitt und dem Einsatzabschnitt mindestens eine Saugöffnung eingebracht ist und dass der Einsatzabschnitt im Inneren frei von Lamellen ist, die die Ausbildung einer vergleichsweise schmalen langen Flamme beeinträchtigen, und mindestens drei Bereiche aufweist, wobei sich einem rohrförmigen Beschleunigungsbereich ein sich im wesentlichen konisch aufweitender Verzögerungsbereich mit Injektionsöffnungen und ein rohrförmiger Verdampfungsbereich mit größerer Querschnittsfläche als beim Beschleunigungsbereich anschließen.

27. Kesselanlage nach einem der Ansprüche 23 bis 26, **dadurch gekennzeichnet, dass** der Einsatz in Keramik ausgeführt ist.

28. Kesselanlage nach einem der Ansprüche 23 bis 27, **dadurch gekennzeichnet, dass** die Injektionsöffnungen des Einsatzes in Form von Bohrungen, verrundeten Ausnehmungen, Polygonen oder Schlitzen ausgeführt sind.

29. Kesselanlage nach einem der Ansprüche 23 bis 28, **dadurch gekennzeichnet, dass** die Injektionsöffnungen des Einsatzes regelmäßig angeordnet sind.

30. Kesselanlage nach einem der Ansprüche 23 bis 29, **dadurch gekennzeichnet, dass** die Injektionsöffnungen des Einsatzes in mindestens einer Reihe senkrecht zur Mittellinie des Einsatzes auf der Mantelfläche angeordnet sind.

31. Kesselanlage nach einem der Ansprüche 23 bis 30, **dadurch gekennzeichnet, dass** der Einsatz senkrecht zur Mittellinie kreisrunde Querschnitte aufweist und seine Injektionsöffnungen innerhalb jeder Reihe äquidistant angeordnet sind.

32. Kesselanlage nach einem der Ansprüche 23 bis 31, **dadurch gekennzeichnet, dass** die Injektionsöffnungen des Einsatzes senkrecht auf die Mittellinie gerichtet sind.

33. Kesselanlage nach einem der Ansprüche 23 bis 32, **dadurch gekennzeichnet, dass** die Wandstärke des Einsatzes mindestens 1 mm und maximal 25 mm beträgt.

34. Kesselanlage nach einem der Ansprüche 23 bis 33, **dadurch gekennzeichnet, dass** das Verhältnis des Volumens des Verdampfungsbereiches zum Volumen des Beschleunigungsbereiches des Einsatzes 5:1 bis 15:1 beträgt.

35. Kesselanlage nach einem der Ansprüche 23 bis 34, **dadurch gekennzeichnet, dass** das Verhältnis des Volumens des Verdampfungsbereiches zum Volumen des Verzögerungsbereiches des Einsatzes 2:1 bis 6:1 beträgt.

36. Kesselanlage nach einem der Ansprüche 23 bis 35, **dadurch gekennzeichnet, dass** das Verhältnis der freien Querschnittsfläche am Auslass des Einsatzes zur Summe der Flächen der Injektionsöffnungen auf der Mantelfläche des Verzögerungsbereichs des Einsatzes 3:1 bis 15:1 beträgt.

37. Kesselanlage nach einem der Ansprüche 23 bis 36, **dadurch gekennzeichnet, dass** das Verhältnis der freien Querschnittsfläche des Auslasses des Einsatzes zu der des Einlasses des Einsatzes 1,1:1 bis 5:1 beträgt.

38. Kesselanlage nach einem der Ansprüche 23 bis 37, **dadurch gekennzeichnet, dass** das Verhältnis der Länge des Einsatzes in Richtung der Mittellinie zum Querschnitt an seinem Auslass als Äquivalentkreisdurchmesser 1:1 bis 2:1 beträgt.

39. Kesselanlage nach einem der Ansprüche 23 bis 38, **dadurch gekennzeichnet, dass** der Einsatz längs oder/und quer geteilt ist.

40. Kesselanlage nach einem der Ansprüche 23 bis 39, **dadurch gekennzeichnet, dass** die Teile des Einsatzes ineinandergesteckt, geklemmt oder/und zusammengekittet sind.

41. Kesselanlage nach einem der Ansprüche 23 bis 40, **dadurch gekennzeichnet, dass** der Einsatz aus Silicatkeramik, Siliciumcarbidkeramik oder Siliciumnitridkeramik besteht.

42. Kesselanlage nach einem der Ansprüche 23 bis 41, **dadurch gekennzeichnet, dass** der Einsatz auf einem Auflager gelagert ist und dass das Auflager des Einsatzes aus Keramik ist.

43. Kesselanlage nach einem der Ansprüche 23 bis 42, **dadurch gekennzeichnet, dass** der Einsatz über Bohrungen, punktförmige oder/und linienförmige Kontakte auf einem Auflager gelagert ist.

44. Kesselanlage nach einem der Ansprüche 23 bis 43, **dadurch gekennzeichnet, dass** der Einsatz über Befestigungsmittel wie Stege, Überstände, Ösen, Haken gelagert oder aufgehängt ist.

45. Kesselanlage nach einem der Ansprüche 23 bis 44, **dadurch gekennzeichnet, dass** die Überlappung des Rohrs des Brenners mit dem Einsatz auf einer Länge bis zur Länge des Beschleunigungsbereichs oder der Saugabstand zwischen dem Rohr des Brenners und dem Einlass des Einsatzes bis zur 2,5-fachen Länge des Beschleunigungsbereiches beträgt oder bei einem mit dem Rohr des Brenners zusammen ausgeführten Einsatz mindestens eine Saugöffnung von insgesamt mindestens 1000 mm² aufweist.

46. Kesselanlage nach einem der Ansprüche 23 bis 45, **dadurch gekennzeichnet, dass** eine Ölzerstäubungsdüse mit einem Winkel größer als 30° und kleiner als 60° eingesetzt ist.

47. Kesselanlage nach einem der Ansprüche 23 bis 46, **dadurch gekennzeichnet, dass** bei einer Kleinkesselanlage eine Ölzerstäubungsdüse für eine Durchflussmenge kleiner als 0,3 gallons pro Stunde eingesetzt ist.

48. Verfahren zum Betreiben einer gas- und wasserdichten Kesselanlage nach einem der Ansprüche 23 bis 47 mit einem Gemisch aus einem Sauerstoff enthaltenden Fluid und dem Brennstoff Gas, Öl oder/und Feststoff mit einer Feststoffteilchengröße von im wesentlichen weniger als 1 mm über einen Brenner und einen nachgeschalteten Einsatz, **dadurch gekennzeichnet, dass** das Gemisch durch ein Rohr des Brenners und einen nachgeschalteten Einsatz oder durch entsprechende Abschnitte eines zusammen mit einem entsprechenden Rohr einteilig oder mehrteilig ausgeführten Einsatzes geleitet und hierbei unvollständig verbrannt wird, an Wänden des Brennraums umgelenkt, teilweise durch Saugöffnung(en)/Einlassöffnung und Injektionsöffnungen im Einsatz in die Flamme injiziert und intensiv verbrannt wird, so dass eine vergleichsweise schmale lange Flamme erzeugt wird.

49. Verfahren zum Betreiben einer Kesselanlage nach Anspruch 48, **dadurch gekennzeichnet, dass** der Einsatz aus Keramik ist.

50. Verfahren zum Betreiben einer Kesselanlage nach Anspruch 48 oder 49, **dadurch gekennzeichnet, dass** das Sauerstoff enthaltende Fluid erst in einen stabilen Umlauf gebracht wird und dabei teilweise durch Einlass- und Injektionsöffnungen rezirkuliert wird, bevor der Brennstoff eingelassen und gezündet wird.

51. Verfahren zum Betreiben einer Kesselanlage nach einem der Ansprüche 48 bis 50, **dadurch gekennzeichnet, dass** die Startphase der Verbrennung ohne Verpuffung und ohne Explosion sowie mit einem CO-Ausstoß des Abgases von maximal 100 ppm abläuft.

52. Verfahren zum Betreiben einer Kesselanlage nach einem der Ansprüche 48 bis 51, **dadurch gekennzeichnet, dass** Öl über eine Düse mit einem Winkel größer als 30° und kleiner als 60° zerstäubt und gleichzeitig mit erhöhter Pressung geführt wird, ohne dass die Flamme abreißt.

53. Verfahren zum Betreiben einer Kesselanlage nach einem der Ansprüche 48 bis 52, **dadurch gekennzeichnet, dass** bei einer Kleinkesselanlage Öl durch eine Ölzerstäubungsdüse gespritzt wird, die für eine Durchflußmenge von kleiner als 0,3 gallons pro Stunde ausgelegt ist.

54. Verfahren zum Betreiben einer Kesselanlage nach einem der Ansprüche 48 bis 53, **dadurch gekennzeichnet, dass** als Brennstoff Stickstoff-armes Öl verbrannt wird.

55. Verfahren zum Betreiben einer Kesselanlage nach einem der Ansprüche 48 bis 54, **dadurch gekennzeichnet, dass** die Kesselwassertemperatur im ganzen Wärmetauscher und auch über die Betriebszeit praktisch konstant gehalten wird.

## Claims

1. Use of an insert with at least three regions for the combustion of the fuels comprising gas, oil and/or solids with a solids particle size of substantially less than 1 mm in a gas-tight and watertight boiler unit with a burner downstream of which is connected the insert in the combustion space, in which a substantially conically broadening deceleration region with injection openings and a tubular vaporisation region are connected to a tubular acceleration region, the vaporisation region having a larger cross-sectional area than the acceleration region, wherein the interior is free of lamellar parts that interfere in the formation of a comparatively narrow long flame.

2. Use of an insert according to claim 1, **characterised in that** the insert is formed in one part of ceramics material.

3. Use of an insert according to claim 1, **characterised in that** the insert is formed of several parts and at least one of the parts is of ceramics material.

4. Use of an insert according to one of claims 1 to 3, **characterised in that** the tube of the burner and the insert connected downstream are together formed in one part or several parts, that at least one suction opening is incorporated between the tubular section and the insert section, and that the interior of the insert section is free of lamellar surfaces that interfere in the formation of a comparatively narrow long flame, and has at least three regions, wherein a substantially conically broadening deceleration region with injection openings and a tubular evaporation region are connected to a tubular acceleration region, the evaporation region having a larger cross-sectional area than the acceleration region.

5. Use of an insert according to claim 4, **characterised in that** the insert is formed of ceramics material.

6. Use of an insert according to one of claims 1 to 5, **characterised in that** the injection openings of the insert are designed in the form of bores, rounded recesses, polygons or slits.

7. Use of an insert according to one of claims 1 to 6, **characterised in that** the injection openings of the insert are arranged uniformly.

8. Use of an insert according to one of claims 1 to 7, **characterised in that** the injection openings of the insert are arranged in at least one row perpendicular to the centreline of the insert on the jacket surface.

9. Use of an insert according to one of claims 1 to 8, **characterised in that** the insert has circular cross-sections perpendicular to the centreline and its injection openings are arranged equidistantly within each row.

10. Use of an insert according to one of claims 1 to 9, **characterised in that** the injection openings of the insert are aligned perpendicular to the centreline.

11. Use of an insert according to one of claims 1 to 10, **characterised in that** the wall thickness of the insert is at least 1 mm and at most 25 mm.

12. Use of an insert according to one of claims 1 to 11, **characterised in that** the ratio of the volume of the vaporisation region to the volume of the acceleration region of the insert is 5:1 to 15:1.

13. Use of an insert according to one of claims 1 to 12, **characterised in that** the ratio of the volume of the vaporisation region to the volume of the deceleration region of the insert is 2:1 to 6:1.

14. Use of an insert according to one of claims 1 to 13, **characterised in that** the ratio of the free cross-sectional area at the outlet of the insert to the sum total of the areas of the injection openings on the jacket surface of the deceleration region of the insert is 3:1 to 15:1.

15. Use of an insert according to one of claims 1 to 14, **characterised in that** the ratio of the free cross-sectional area of the outlet of the insert to that of the inlet of the insert is 1.1:1 to 5:1.

16. Use of an insert according to one of claims 1 to 15, **characterised in that** the ratio of the length of the. insert in the direction of the centreline to the cross-section at its outlet as equivalent circular diameter is 1:1 to 2:1.

17. Use of an insert according to one of claims 1 to 16, **characterised in that** the insert is divided longitudinally and/or transversely.

18. Use of an insert according to claim 17, **characterised in that** the parts of the insert are inserted into one another, bonded together and/or cemented together.

19. Use of an insert according to one of claims 2 to 18, **characterised in that** the insert consists of silicate ceramics material, silicon carbide ceramics material or silicon nitride ceramics material.

20. Use of an insert according to one of claims 1 to 19, **characterised in that** the insert is mounted on a support and that the support of the insert is of ceramics material.

21. Use of an insert according to one of claims 1 to 20, **characterised in that** the insert is mounted via bores, punctiform and/or longitudinal contacts on a support.

22. Use of an insert according to one of claims 1 to 21, **characterised in that** the insert is mounted or suspended via securement means such as stays, projections, eyes or hooks.

23. Gas-tight and watertight boiler unit with a burner and an insert for the combustion of the fuels comprising gas, oil and/or solids with a solids particle size of substantially less than 1 mm, **characterised in that** the unit is equipped with or complemented by an insert, in which a substantially conically broadening deceleration region with injection openings and a tubular vaporisation region are connected to a tubular acceleration region, the vaporisation region having a larger cross-sectional area than the acceleration region, wherein the interior is free of lamellar surfaces that interfere in the formation of a comparatively narrow long flame.

24. Boiler unit according to claim 23, **characterised in that** the insert is formed in one part of ceramics material.

25. Boiler unit according to claim 23 or 24, **characterised in that** the insert is formed of several parts and at least one of the parts is of ceramics material.

26. Boiler unit according to one of claims 23 to 25, **characterised in that** the tube of the burner and the insert connected downstream are together formed in one part or several parts, that at least one suction opening is incorporated between the tubular section and the insert section, and that the interior of the insert section is free of lamellar surfaces that interfere in the formation of a comparatively narrow long flame, and has at least three regions, wherein a substantially conically broadening deceleration region with injection openings and a tubular evaporation region are connected to a tubular acceleration region, the evaporation region having a larger cross-sectional area than the acceleration region.

27. Boiler unit according to one of claims 23 to 26, **characterised in that** the insert is formed of ceramics material.

28. Boiler unit according to one of claims 23 to 27, **characterised in that** the injection openings of the insert are designed in the form of bores, rounded recesses, polygons or slits.

29. Boiler unit according to one of claims 23 to 28, **characterised in that** the injection openings of the insert are arranged uniformly.

30. Boiler unit according to one of claims 23 to 29, **characterised in that** the injection openings of the insert are arranged in at least one row perpendicular to the centreline of the insert on the jacket surface.

31. Boiler unit according to one of claims 23 to 30, **characterised in that** the insert has circular cross-sections perpendicular to the centreline and its injection openings are arranged equidistantly within each row.

32. Boiler unit according to one of claims 23 to 31, **characterised in that** the injection openings of the insert are aligned perpendicular to the centreline.

33. Boiler unit according to one of claims 23 to 32, **characterised in that** the wall thickness of the insert is at least 1 mm and at most 25 mm.

34. Boiler unit according to one of claims 23 to 33, **characterised in that** the ratio of the volume of the vaporisation region to the volume of the acceleration region of the insert is 5:1 to 15:1.

35. Boiler unit according to one of claims 23 to 34, **characterised in that** the ratio of the volume of the vaporisation region to the volume of the deceleration region of the insert is 2:1 to 6:1.

36. Boiler unit according to one of claims 23 to 35, **characterised in that** the ratio of the free cross-sectional area at the outlet of the insert to the sum total of the areas of the injection openings on the jacket surface of the deceleration region of the insert is 3:1 to 15:1.

37. Boiler unit according to one of claims 23 to 36, **characterised in that** the ratio of the free cross-sectional area of the outlet of the insert to that of the inlet of the insert is 1.1:1 to 5:1.

38. Boiler unit according to one of claims 23 to 37, **characterised in that** the ratio of the length of the insert in the direction of the centreline to the cross-section at its outlet as equivalent circular diameter is 1:1 to 2:1.

39. Boiler unit according to one of claims 23 to 38, **characterised in that** the insert is divided longitudinally and/or transversely.

40. Boiler unit according to one of claims 23 to 39, **characterised in that** the parts of the insert are inserted into one another, bonded together and/or cemented together.

41. Boiler unit according to one of claims 23 to 40, **characterised in that** the insert consists of silicate ceramics material, silicon carbide ceramics material or silicon nitride ceramics material.

42. Boiler unit according to one of claims 23 to 41, **characterised in that** the insert is mounted on a support and that the support of the insert is of ceramics material.

43. Boiler unit according to one of claims 23 to 42, **characterised in that** the insert is mounted via bores, punctiform and/or longitudinal contacts on a support.

44. Boiler unit according to one of claims 23 to 43, **characterised in that** the insert is mounted or suspended via securement means such as stays, projections, eyes or hooks.

45. Boiler unit according to one of claims 23 to 44, **characterised in that** the overlapping of the tube of the burner with the insert is in an amount of up to the length of the acceleration region or the suction distance between the tube of the burner and the inlet of the insert is up to 2.5 times the length of the acceleration region, or in the case of an insert formed together with the tube of the burner, the burner has at least one suction opening of total area at least 1,000 mm².

46. Boiler unit according to one of claims 23 to 45, **characterised in that** an oil atomisation nozzle with an angle greater than 30° and less than 60° is used.

47. Boiler unit according to one of claims 23 to 46, **characterised in that** with a small boiler unit an oil vaporisation nozzle for a throughflow amount of less than 0.3 gallons per hour is used.

48. Method for operating a gas-tight and watertight boiler unit according to one of claims 23 to 47 with a mixture of an oxygen-containing fluid and the fuel comprising gas, oil and/or solids with a solids particle size of substantially less than 1 mm via a burner and an insert connected downstream,
**characterised in that** the mixture is passed through a tube of the burner and an insert connected downstream thereof or through corresponding sections of an insert formed in one part or several parts together with a corresponding tube and is incompletely combusted, is deflected at the walls of the combustion space, is injected partially through suction opening(s)/inlet opening(s) and injection openings in the insert into the flame and is intensively combusted so that a comparatively narrow long flame is produced.

49. Method for operating a boiler unit according to claim 48, **characterised in that** the insert is of ceramics material.

50. Method for operating a boiler unit according to claim 48 or 49, **characterised in that** the oxygen-containing fluid is first of all brought into a stable circulation and is partially recirculated through inlet and injection openings before the fuel is introduced and ignited.

51. Method for operating a boiler unit according to one of claims 48 to 50, **characterised in that** the initial phase of the combustion proceeds without detonation and without explosion as well as with a CO discharge in the waste gas of at most 100 ppm.

52. Method for operating a boiler unit according to one of claims 48 to 51, **characterised in that** oil is vaporised through a nozzle with an angle of greater than 30° and less than 60° and is simultaneously conveyed under increased pressure, without disrupting the flame.

53. Method for operating a boiler unit according to one of claims 48 to 52, **characterised in that** in the case of a small boiler unit oil is injected through an oil vaporisation nozzle that is designed for a throughflow amount of less than 0.3 gallons per hour.

54. Method for operating a boiler unit according to one of claims 48 to 53, **characterised in that** oil of low nitrogen content is combusted as fuel.

55. Method for operating a boiler unit according to one of claims 48 to 54, **characterised in that** the boiler water temperature is maintained practically constant throughout the heat exchanger and also over the operating time.

## Revendications

1. Utilisation d'un insert avec au moins trois zones pour la combustion des combustibles gaz, fioul ou/et solide, avec une dimension de particules solides essentiellement inférieure à 1 mm, dans une chaudière étanche au gaz et à l'eau, comportant un brûleur derrière lequel l'insert est placé dans la chambre de combustion, dans lequel une zone de mise en vitesse tubulaire est suivie d'une zone de ralentissement qui s'évase essentiellement en cône, avec des orifices d'injection, et une zone de vaporisation dont la section transversale est supérieure à celle de la zone de mise en vitesse, l'intérieur étant exempt de lamelles gênant la formation d'une flamme relativement longue et étroite.

2. Utilisation d'un insert selon la revendication 1, **caractérisée en ce que** l'insert est réalisé d'une pièce en céramique.

3. Utilisation d'un insert selon la revendication 1, **caractérisée en ce que** l'insert est réalisé en plusieurs parties et **en ce qu'**au moins une partie est en céramique.

4. Utilisation d'un insert selon une des revendications 1 à 3, **caractérisée en ce que** le tube du brûleur et l'insert placé derrière celui-ci, ensembles, sont réalisés d'une pièce ou en plusieurs parties, **en ce qu'**entre la partie tube et la partie insert est aménagée au moins une ouverture d'aspiration, **en ce que** la partie insert, intérieurement est exempte de lamelles gênant la formation d'une flamme relativement longue et étroite, et présente au moins trois zones, une zone de mise en vitesse tubulaire étant suivie d'une zone de ralentissement qui s'évase essentiellement en cône, avec des orifices d'injection, et d'une zone de vaporisation, dont la section transversale est supérieure à celle de la zone de mise en vitesse.

5. Utilisation d'un insert selon la revendication 4, **caractérisée en ce que** l'insert est réalisé en céramique.

6. Utilisation d'un insert selon une des revendications 1 à 5, **caractérisée en ce que** les ouvertures d'injection de l'insert sont réalisées sous la forme de trous, d'échancrures arrondies, de polygones ou de fentes.

7. Utilisation d'un insert selon une des revendications 1 à 6, **caractérisée en ce que** les ouvertures d'injection de l'insert sont disposées de manière régulière.

8. Utilisation d'un insert selon une des revendications 1 à 7, **caractérisée en ce que** les ouvertures d'injection de l'insert sont disposées en au moins une rangée, perpendiculairement à l'axe médian de l'insert, dans la surface périphérique.

9. Utilisation d'un insert selon une des revendications 1 à 8, **caractérisée en ce que** l'insert, perpendiculairement à l'axe médian, présente des sections transversales circulaires et **en ce que** ses ouvertures d'injection dans chaque rangée sont équidistantes.

10. Utilisation d'un insert selon une des revendications 1 à 9, **caractérisée en ce que** les ouvertures d'injection de l'insert sont orientées perpendiculairement à l'axe médian.

11. Utilisation d'un insert selon une des revendications 1 à 10, **caractérisée en ce que** l'épaisseur de paroi de l'insert est d'au moins 1 mm et 25 mm maximum.

12. Utilisation d'un insert selon une des revendications 1 à 11, **caractérisée en ce que** le rapport du volume de la zone de vaporisation au volume de la zone de mise en vitesse de l'insert est compris entre 5:1 et 15:1.

13. Utilisation d'un insert selon une des revendications 1 à 12, **caractérisée en ce que** le rapport du volume de la zone de vaporisation au volume de la zone de ralentissement de l'insert est compris entre 2:1 et 6:1.

14. Utilisation d'un insert selon une des revendications 1 à 13, **caractérisée en ce que** le rapport de la section libre à la sortie de l'insert à la somme des surfaces des ouvertures d'injection dans la surface périphérique de la zone de ralentissement de l'insert est compris entre 3:1 et 15:1.

15. Utilisation d'un insert selon une des revendications 1 à 14, **caractérisée en ce que** le rapport de la section libre de la sortie de l'insert à la section libre de l'entrée de l'insert est compris entre 1,1:1 et 5:1.

16. Utilisation d'un insert selon une des revendications 1 à 15, **caractérisée en ce que** le rapport de la longueur de l'insert dans la direction de l'axe médian à la section transversale à sa sortie en tant que diamètre de cercle équivalent est compris entre 1:1 et 2:1.

17. Utilisation d'un insert selon une des revendications 1 à 16, **caractérisée en ce que** l'insert est divisé dans la direction longitudinale et/ou transversalement.

18. Utilisation d'un insert selon la revendication 17, **caractérisée en ce que** les parties de l'insert sont enfichées l'une dans l'autre, bloquées ou/et scellées entre elles.

19. Utilisation d'un insert selon une des revendications 2 à 18, **caractérisée en ce que** l'insert est en céramique à base de silicate, en céramique à base de carbure de silicium ou en céramique à base de nitrure de silicium.

20. Utilisation. d'un insert selon une des revendications 1 à 19, **caractérisée en ce que** l'insert repose sur un support et **en ce que** le support est en céramique.

21. Utilisation d'un insert selon une des revendications 1 à 20, **caractérisée en ce que** l'insert, grâce à des trous, repose sur un support avec des contacts ponctuels ou/et linéaires.

22. Utilisation d'un insert selon une des revendications 1 à 21, **caractérisée en ce que** l'insert est posé ou suspendu par des moyens de fixation tels que des nervures, des saillies, des oeillets, des crochets.

23. Chaudière étanche au gaz et à l'eau comportant un brûleur et un insert pour. la combustion des combustibles gaz, fioul ou/et solides, avec une dimension de particules solides essentiellement inférieure à 1 mm, **caractérisée en ce qu'**elle est équipée ou adaptée avec un insert dans lequel une zone de mise en vitesse tubulaire est suivie d'une zone de ralentissement, qui s'évase essentiellement en cône avec des orifices d'injection, et d'une zone de vaporisation, dont la section transversale est supérieure à celle de la zone de mise en vitesse, l'intérieur étant exempt de lamelles qui gênent la formation d'une flamme relativement longue et étroite.

24. Chaudière selon la revendication 23, **caractérisée en ce que** l'insert est réalisé d'une pièce en céramique.

25. Chaudière selon la revendication 23 ou 24, **caractérisée en ce que** l'insert est réalisé en plusieurs parties et **en ce qu'**au moins une partie est en céramique.

26. Chaudière selon une des revendications 23 à 25, **caractérisée en ce que** le tube du brûleur et l'insert placé derrière celui-ci, ensembles sont réalisés d'une pièce ou en plusieurs parties, **en ce qu'**entre la partie tube et la partie insert est aménagée au moins une ouverture d'aspiration, **en ce que** la partie insert, intérieurement, est exempte de lamelles qui gênent la formation d'une flamme relativement longue et étroite, et présente au moins trois zones, à une zone de mise en vitesse tubulaire faisant suite une zone de ralentissement qui s'évase essentiellement en cône avec des orifices d'injection et une zone de vaporisation dont la section transversale est supérieure à celle de la zone de mise en vitesse.

27. Chaudière selon une des revendications 23 à 26, **caractérisée en ce que** l'insert est réalisé en céramique.

28. Chaudière selon une des revendications 23 à 27, **caractérisée en ce que** les ouvertures d'injection de l'insert sont réalisées sous la forme de trous, d'échancrures arrondies, de polygones ou de fentes.

29. Chaudière selon une des revendications 23 à 28, **caractérisée en ce que** les ouvertures d'injection de l'insert sont disposées de manière régulière.

30. Chaudière selon une des revendications 23 à 29, **caractérisée en ce que** les ouvertures d'injection de l'insert sont disposées en au moins une rangée, perpendiculairement à l'axe médian de l'insert, dans la surface périphérique.

31. Chaudière selon une des revendications 23 à 30, **caractérisée en ce que** l'insert, perpendiculairement à l'axe médian, présente des sections transversales circulaires et **en ce que** ses ouvertures d'injection, dans chaque rangée, sont équidistantes.

32. Chaudière selon une des revendications 23 à 31, **caractérisée en ce que** les ouvertures d'injection de l'insert sont orientées perpendiculairement à l'axe médian.

33. Chaudière selon une des revendications 23 à 32 **caractérisée en ce que** l'épaisseur de paroi de l'insert est d'au moins 1 mm et de 25 mm maximum.

34. Chaudière selon une des revendications 23 à 33, **caractérisée en ce que** le rapport du volume de la zone de vaporisation au volume de la zone de mise en vitesse de l'insert est compris entre 5:1 et 15:1.

35. Chaudière selon une des revendications 23 à 34, **caractérisée en ce que** le rapport du volume de la zone de vaporisation au volume de la zone de ralentissement de l'insert est compris entre 2:1 et 6:1.

36. Chaudière selon une des revendications 23 à 35, **caractérisée en ce que** le rapport de la section libre à la sortie de l'insert à la somme des surfaces des ouvertures d'injection dans la surface périphérique de la zone de ralentissement de l'insert est compris entre 3:1 et 15:1.

37. Chaudière selon une des revendications 23 à 36, **caractérisée en ce que** le rapport de la section libre de la sortie de l'insert à la section libre de l'entrée de l'insert est compris entre 1,1:1 et 5:1.

38. Chaudière selon une des revendications 23 à 37, **caractérisée en ce que** le rapport de la longueur de l'insert dans la direction de l'axe médian à la section transversale à sa sortie, en tant que diamètre de cercle équivalent, est compris entre 1:1 et 2:1.

39. Chaudière selon une des revendications 23 à 38, **caractérisée en ce que** l'insert est divisé dans la direction longitudinale et/ou transversalement.

40. Chaudière selon une des revendications 23 à 39, **caractérisée en ce que** les parties de l'insert sont enfichées l'une dans l'autre, bloquées ou/et scellées entre elles.

41. Chaudière selon une des revendications 23 à 40, **caractérisée en ce que** l'insert est en céramique à base de silicate, en céramique à base de carbure de silicium ou en céramique à base de nitrure de silicium.

42. Chaudière selon une des revendications 23 à 41, **caractérisée en ce que** l'insert repose sur un support et **en ce que** le support de l'insert est en céramique.

43. Chaudière selon une des revendications 23 à 42, **caractérisée en ce que** l'insert, grâce à des trous, repose sur un support avec des contacts ponctuels ou/et linéaires.

44. Chaudière selon une des revendications 23 à 43, **caractérisée en ce que** l'insert est posé ou suspendu par des moyens de fixation tels que des nervures, des saillies, des oeillets, des crochets.

45. Chaudière selon une des revendications 23 à 44, **caractérisée en ce que** le chevauchement entre le tube du brûleur et l'insert représente sur une certaine longueur jusqu'à la longueur de la zone de mise en vitesse ou la distance d'aspiration entre le tube du brûleur et l'entrée de l'insert représente jusqu'à 2,5 fois la longueur de la zone de mise en vitesse, ou lorsque l'insert forme un ensemble avec le tube du brûleur, celui-ci présente au moins une ouverture d'aspiration d'au moins 1000 mm² au total.

46. Chaudière selon une des revendications 23 à 45, **caractérisée en ce qu'**on utilise une buse de pulvérisation de fioul avec un angle supérieur à 30° et inférieur à 60°.

47. Chaudière selon une des revendications 23 à 46, **caractérisée en ce que** dans une installation de chaudière, on utilise une buse de pulvérisation délivrant un débit inférieur à 0,3 gallons par heure (1,135 litre par heure).

48. Procédé de fonctionnement d'une chaudière étanche au gaz et à l'eau selon une des revendication 23 à 47 avec un mélange d'un fluide contenant de l'oxygène et le combustible gaz, fioul ou/et solide, avec une dimension de particules solides essentiellement inférieure à 1 mm, avec un brûleur et un insert placé à la suite de celui-ci, **caractérisé en ce que** le mélange est introduit dans un tube du brûleur et un insert placé derrière celui-ci ou dans des portions correspondantes d'un insert combiné à un tube, réalisé d'une pièce ou en plusieurs parties, et brûle de manière incomplète, est dévié au niveau des parois de la chambre de combustion, est partiellement injecté dans la flamme à travers des ouvertures d'aspiration/ouvertures d'entrée et des ouvertures d'injection et subit une combustion intense, produisant ainsi une flamme relativement longue et étroite.

49. Procédé de fonctionnement d'une chaudière selon la revendication 48, **caractérisé en ce que** l'insert est en céramique.

50. Procédé de fonctionnement d'une chaudière selon la revendication 48 ou 49, **caractérisé en ce que** le fluide contenant de l'oxygène est d'abord amené dans un état de circulation stable et est partiellement recyclé à travers des ouvertures d'entrée et d'injection avant l'admission et l'allumage du combustible.

51. Procédé de fonctionnement d'une chaudière selon une des revendications 48 à 50, **caractérisé en ce que** la phase de démarrage de la combustion se déroule sans déflagration et sans explosion et avec un rejet de CO dans les gaz de combustion de 100 ppm maximum.

52. Procédé de fonctionnement d'une chaudière selon une des revendications 48 à 51, **caractérisé en ce que** du fioul est pulvérisé au moyen d'une buse avec un angle supérieur à 30° et inférieur à 60° et simultanément est introduit avec une pression augmentée sans qu'il y ait décollement de la flamme.

53. Procédé de fonctionnement d'une chaudière selon une des revendications 48 à 52, **caractérisé en ce que** dans une petite chaudière le fioul est injecté à l'aide d'une buse de pulvérisation conçue pour un débit inférieur à 0,3 gallons par heure (1,135 litre par heure).

54. Procédé de fonctionnement d'une chaudière selon une des revendications 48 à 53, **caractérisé en ce qu'**on brûle comme combustible du fioul pauvre en azote.

55. Procédé de fonctionnement d'une chaudière selon une des revendications 48 à 54, **caractérisé en ce que** la température de l'eau de la chaudière est maintenue quasiment constante dans l'ensemble de l'échangeur et également pendant la durée de fonctionnement.
